# EUROPÄISCHE PATENTSCHRIFT

(11) **EP 1 280 598 B1**
(45) Veröffentlichungstag und Bekanntmachung des Hinweises auf die Patenterteilung: **21.01.2004**
(21) Anmeldenummer: 01929373.7
(22) Anmeldetag: 28.02.2001
(51) Int. Cl.: B01F 5/06, B01F 5/04, B01J 19/10

(54) **KAVITATIONSMISCHER**
CAVITATION MIXER
MELANGEUR PAR CAVITATION

(30) Priorität: 28.02.2000 DE 10009326
(43) Veröffentlichungstag der Anmeldung: 05.02.2003
(73) Patentinhaber: Locher, Manfred Lorenz, 85435 Erding (DE); Schüler, Rolf, 85435 Erding (DE); SCHÜLER & LOCHER OEG, 8600 Oberaich (AT)
(72) Erfinder: SCHÜLER, Rolf, 85435 Erding (DE)
(74) Vertreter: Winter, Brandl, Fürniss, Hübner, Röss, Kaiser, Polte Partnerschaft
(86) Internationale Anmeldenummer: PCT/EP2001/002253
(87) Internationale Veröffentlichungsnummer: WO 2001/062373

(56) Entgegenhaltungen:
- EP-A- 0 644 271
- CH-A- 366 518
- DE-A- 4 421 638
- DE-A- 4 433 744
- DE-U- 29 608 289
- FR-A- 1 381 821
- US-A- 2 669 750
- US-A- 4 299 655
- US-A- 5 535 175
- US-A- 5 969 207
- US-A- 6 012 492

## Beschreibung

Die Erfindung betrifft eine Vorrichtung zum Vermischen der Komponenten eines hindurchströmenden Massestromes, wobei die Komponenten insbesondere fest, flüssig oder gasförmig sein können, mittels einem hydrodynamischen Superkavitationsfeld, um eine Mischung, insbesondere eine Emulsion oder Suspension, zu erzeugen.

Sinkt in einer dahinströmenden Flüssigkeit aufgrund von einer Stromeinengung lokal der sogenannte statische Druck unter den Dampfdruck, so tritt Kavitation auf, das heißt, es bilden sich in der Flüssigkeit dampfgefüllte Gasblasen, die auch Kavitationsblasen genannt werden. Nimmt danach der statische Druck wieder zu und übersteigt den Dampfdruck, so brechen diese Gasblasen implosionsartig (praktisch mit Schallgeschwindigkeit) zusammen.

Dieser Mechanismus der hydrodynamisch erzeugten Kavitation fällt unter den Gültigkeitsbereich der Bernoulli-Gleichung. Gemäß dieser gilt allgemein (vgl. "Gerthsen Physik", Helmut Vogel, ISBN 3-540-59278-4, 18. Auflage, Springer-Verlag Berlin Heidelberg New York, 1995, Kapitel 3.3.6, Strömung idealer Flüssigkeiten, Seite 118 bis 121) auf jeder Potentialfläche der äußeren Volumenkräfte in einem dahinströmenden Stromfaden, im Falle der Schwerkraft also überall auf gleicher Höhe,${\text{p + 1/2ρv}}^{\text{2}} {\text{= p}}_{\text{0}} \text{= const,}$ wobei p₀ der Druck ist, der in der ruhenden Flüssigkeit herrschen würde, zum Beispiel der Luftdruck plus dem hydrostatischen Druck pgh. Die Summe aus dem statischen Druck p und dem Staudruck 1/2ρv² hat in gegebener Tiefe überall den gleichen Wert.

Wenn die Strömungsgeschwindigkeit den Wert vₖ = √2p₀/ρ erreicht oder überschreitet, so wird der statische Druck null oder negativ. Solche Geschwindigkeiten (im Wasser ist vₖ = 14 m/s) werden an allen schnellen Wasserfahrzeugen, bei langsamen zumindest an den Schrauben, ferner an Turbinenschaufeln und in Flüssigkeitspumpen leicht erreicht. Schon etwas vorher sinkt der statische Druck unter den Dampfdruck der Flüssigkeit, der einige 10² Pa beträgt, und Kavitation tritt auf, insbesondere wenn mikroskopische Luftbläschen als Keime bereits vorhanden sind, was schwer vermeidbar ist.

Die Erscheinung der hydrodynamischen Kavitation besteht also in der Bildung von mit einem Dampfgasgemisch gefüllten Hohlräumen, den sogenannten Kavitationsblasen, im Inneren eines schnell dahinströmenden Flüssigkeitsstromes oder an Randbereichen eines in dem dahinströmenden Flüssigkeitsstrom angeordneten schlecht umströmbaren Körpers, jeweils infolge einer durch die Flüssigkeitsbewegung (Strömung) bedingten lokalen Druckabsenkung. Zur hydrodynamischen Kavitation kommt es so in allen hydraulischen Systemen, in denen große Druckunterschiede auftreten, wie Turbinen, Pumpen und Hochdruckdüsen.

Bei der Ultraschallkavitation werden in der Unterdruckphase eines Schallfeldes die Zerreißspannungen des Materials überschritten, so daß wieder die mit Dampf bzw. Gas gefüllten Kavitationsblasen entstehen. In der Sonochemie macht man sich die extremen Bedingungen beim Kollaps (Druck, Temperatur) der im Ultraschallfeld erzeugten Kavitationsblasen zunutze. Auch der physikalische Effekt der Sonoluminiszenz ist mit der Dynamik von Kavitationsblasen und deren Erzeugung mittels einem Ultraschallfeld verbunden.

Bei den vorerwähnten Beispielen handelt es sich um Kavitation, die durch eine im Wasser bzw. einer Flüssigkeit anliegende Zugspannung im Strömungs- oder im akustischen Feld entsteht. Eine weitere Art Kavitation zu erzeugen besteht darin, lokal Energie in der Flüssigkeit zu deponieren, zum Beispiel durch einen Funken oder einen Laserpuls. Einzelheiten zu letzterem findet man beispielsweise in der Diplomarbeit von Olgert Lindau, "Dynamik und Lumineszenz lasererzeugter Kavitationsblasen", 1998, angefertigt im Dritten Physikalischen Institut der Georg-August-Universität zu Göttingen.

Bekanntermaßen kann man Kavitation und die damit einhergehenden Effekte zum Vermischen der Komponenten eines dahinströmenden Massestromes verwenden. Somit kann man beispielsweise zwei verschiedene Flüssigkeiten oder eine Flüssigkeit und einen Feststoff (Teilchen) oder eine Flüssigkeit und ein Gas miteinander vermischen. Die vermischende, emulgierende und dispergierende Einwirkung der Kavitation beruht auf einer großen Anzahl von Krafteinwirkungen, die von zusammenstürzenden Kavitationsblasen herrühren, auf das zu behandelnde Gemisch von Komponenten. Das Implodieren von Kavitationsblasen in der Nähe der Grenzfläche zweier Phasenbereiche flüssig-fest wird von der Dispergierung der festen Phase (Teilchen) in der flüssigen Phase (Flüssigkeit) und von der Bildung einer Suspension begleitet. Analog wird das Implodieren von Kavitationsblasen in der Nähe der Grenzfläche zweier verschiedener flüssiger Phasen von der Zerkleinerung der einen Flüssigkeit in der anderen und der Bildung einer Emulsion begleitet. In beiden Fällen geschieht die Zerstörung der Grenzfläche der durchgehenden Phasen, das heißt, deren Erosion, und die Bildung eines Dispersionsmediums und einer dispersen Phase.

In US-A-3834982 ist eine Vorrichtung zur Erzeugung einer Suspension von Fasermaterialien beschrieben. Die Vorrichtung besteht aus einem Gehäuse mit einer Eingangsöffnung für die Zufuhr von Komponenten einer Fasermaterialsuspension und einer Ausgangsöffnung für die Entnahme der kavitierten Fasermaterialsuspension sowie einer Durchflußkammer mit einem in ihr platzierten, aus einem Stück bestehenden, schwer umströmbaren zylindrischen Körper (der wegen seiner Funktion allgemein auch Kavitator genannt wird). Der Komponentenstrom durchströmt die Durchflußkammer und den darin plazierten schwer umströmbaren zylindrischen Körper, der quer zur Strömungsrichtung angeordnet ist, so daß dieser eine lokale Verjüngung der Fasermaterialsuspension erzeugt. Somit wird hinter dem Zylinder ein hydrodynamisches Kavitationsfeld ausbildet, d.h. der Zylinder erzeugt einen räumlichen Bereich in dem dahinströmenden Massestrom, in dem in einem dynamischen Prozeß Kavitationsblasen entstehen, vorhanden sind und zusammenstürzen (implodieren).

Infolge der Form des einen schwer umströmbaren, zylinderförmigen Körpers in US-A-3834982 entsteht hinter diesem aufgrund der durch ihn bedingten Querschnittsverjüngung des Strömungsquerschnitts nur ein einziges Kavitationsfeld. Somit bewirkt diese Vorrichtung nur eine relativ schlechte Vermischung der Komponenten der Fasermaterialsuspension in Bezug auf die Homogenität (Teilchengröße) und Langzeitstabilität der erzeugten Dispersion. Die Intensität des mit der Vorrichtung nach US-A-3834982 erzeugten Kavitationsfeldes ist zum Mischen bzw. Dispergieren von schwer vermischbaren bzw. dispergierbaren Phasen zu gering.

Der in SU-A-1088782 beschriebene Kavitationsmischer hat zusätzlich eine Einrichtung, mit der das Kavitationsfeld mit weiteren mittels einer Luftdruckquelle erzeugten Druckschwingungen überlagert werden kann.

Der in SU-A-1678426 offenbarte Kavitationsmischer hat einen axial elastisch gelagerten schwer umströmbaren Körper, der eigene Resonanzschwingungen im Flüssigkeitsmedium hervorrufen soll.

In SU-A-1720695 ist ein weiterer Kavitationsmischer beschrieben, der als schwer umströmbaren Körper zwei Halbkugeln hat, die zwischen sich eine rechteckige Nut begrenzen. Die Pulsation des Stromes in der Nut soll auf den Kavitationsbereich einwirken und dadurch die Häufigkeit von Kavitationsblasen und deren Intensität erhöhen.

Die vorgenannten drei Druckschriften offenbaren somit Kavitationsmischer, bei denen die Mischwirkung dadurch verbessert werden soll, daß versucht wird, die Kavitationswirkung durch weitere Abrißkanten oder Überlagerung mit Druckwellen, die weiteren Abrißkanten entsprechen, zu verbessern.

In der DE-A-3610744 ist eine Vorrichtung zur direkten Belüftung und Umwälzung, insbesondere von Abwässern, genannt, die mittels einer Flügelschraube ein Kavitationsfeld erzeugt und Luft im Wasser untermischt.

US-A-4127332 offenbart eine weitere Mischvorrichtung, die zu diesem Zweck Kavitation verwendet.

Im Vergleich zu den oben genannten Kavitationsmischern, bei denen jeweils nur ein Kavitationsfeld erzeugt wird, um zwei verschiedene Komponenten eines Systems zu mischen, ist die Kavitationswirkung und somit Mischwirkung in Kavitationsmischern, die ein sogenanntes Superkavitationsfeld erzeugen, das heißt, eine Überlagerung von mehreren Kavitationsfeldern, wesentlich verbessert.

So ist in DE-A-4433744 ein Kavitationsmischer offenbart, der als schwer umströmbaren Körper (Kavitator) einen Kegelstumpf besitzt, der aus mehreren schwer umströmbaren Teilkörpern gebildet ist, zwischen denen sich jeweils ein durchströmbarer Hohlraum befindet. Dieser schwer umströmbare Körper ist in einer festen Position in einer Durchlaßkammer angeordnet, die - in Strömungsrichtung gesehen - im gesamten Bereich des schwer umströmbaren Körpers einen konstanten kreisförmigen Querschnitt besitzt.

Ein erstes Kavitationsfeld wird auf herkömmliche Weise durch Umströmen des Gesamtkörpers erzeugt. Darüberhinaus sind die durchströmbaren Hohlräume eine weitere Quelle für Kavitationsfelder, die durch die Strömung in diesen Hohlräumen entstehen, die insbesondere auch nach außen in die um den Gesamtkörper fließenden Strömungen gerichtet sind, so daß die Kavitationsblasen in den durchströmbaren Hohlräumen auch nach außen hin in das herkömmliche Kavitationsfeld übergehen. Die räumliche Überlagerung der einzelnen Kavitationsfelder erzeugt ein sogenanntes Superkavitationsfeld und bewirkt eine Vervielfachung der Kavitationswirkung jedes einzelnen Kavitationsfeldes.

Hydrodynamische Superkavitationsgeneratoren wie in DE-A-4433744 stellen effektive Mischvorrichtungen dar, die dazu verwendet werden können, ein aus mehreren Komponenten bestehendes hindurchströmendes Fluid zu bearbeiten, beispielsweise zu vermischen, zu emulgieren, zu homogenisieren, zu dispergieren oder aufzulösen, oder Flüssigkeiten mit Gasen zu sättigen. Superkavitationsgeneratoren sind universelle Vorrichtungen zur Bearbeitung eines breiten Spektrums von Produkten in der chemischen, petrochemischen, kosmetischen und pharmazeutischen Industrie, sowie in der Keramik- und Nahrungsmittelindustrie und in anderen Wirtschaftszweigen.

Typische technische Grunddaten eines hydrodynamischen Superkavitationsgenerators und Parameter des zu bearbeitenden Mediums sind:

| | |
|---|---|
| Produktivität | 0,1 bis 500 m³/h |
| Eingangsdruck | 0,3 bis 1,2 MPa |
| Milieuviskosität | 0,001 bis 30 Pa s |
| Milieutemperatur | 5 bis 250°C |
| Länge insgesamt | 50 bis 800 mm |
| Durchmesser der Arbeitskammer | 15 bis 300 mm |
| Masse | 0,4 bis 40 kg |
| minimale Nutzungsdauer | 30 000 h |

Die Misch- und Homogenisierungsprozesse im Mischer basieren auf der Nutzung der hydrodynamischen Kavitation und sind an solche physikalischen Effekte wie Druckwellen, Kumulation, selbsterregte Schwingungen, Vibrationsturbulisation und gleichgerichtete Diffusion, beispielsweise, gebunden, die beim Kollaps von Kavitationsblasen entstehen. Die volumetrische Konzentration der Kavitationsblasen in den Apparaturen erreicht Größenordnungen von 1 bis 10¹⁰ l/m³. Beim Kollaps einer jeden Kavitationsblase werden Druckimpulse initiiert, die 10³ MPa und mehr erreichen, ebenso wie bei der Implosion einer Kavitationsblase in der Blase Temperaturen von rund 5000 K auftreten (vgl. zum Beispiel VDI-Nachrichten, 1. April 1999, Nr. 13, "Schadstoffe im Ultraschall"). Derartig hohe Druckimpulse tragen bei der großen volumetrischen Konzentration der Bläschen im Arbeitsbereich des Mischers dazu bei, daß die einer Volumeneinheit des zu bearbeitenden Mediums zugeführte Impulsleistung 10⁴ bis 10⁵ kW/m³ beträgt. Zu erwähnen ist auch, daß in der Arbeitskammer des Mischers eine Vakuumzone mit einem Druck von 4 bis 10 kPa erzeugt wird, was es möglich macht, verschiedene flüssige und gasförmige Komponenten direkt in den Mischer zu injizieren. In weitem Abstand vor bzw. nach dem schwer umströmbaren körpen wird ein konverpierender bzw. divergierender Rohrabschnitt offenbart.

In EP-A-0644271 ist ebenfalls ein hydrodynamischer Superkavitationsmischer offenbart, der einen schwer umströmbaren Körper enthält, der aus mindestens zwei Elementen besteht, welche die Formierung eigener Kavitationsfelder sicherstellen. Die Elemente bzw. Teilkörper, aus denen der schwer umströmbare Körper besteht, können die Form von hohlen abgestumpften Kegeln oder Halbkugeln besitzen, und können zudem jeweils an einer hohlen Stange befestigt sein. Diese Stangen sind so ausgestaltet, daß ineinandergesteckt und jeweils mit individuellen Vorrichtungen verbunden werden können, so daß sie axial relativ zueinander verschoben werden können. Auf diese Weise können die einzelnen, den schwer umströmbaren Körper bildenden Elemente, in Strömungsrichtung axial gegeneinander verschoben und so in verschiedenen Abständen relativ zueinander angeordnet werden. Auf diese Weise kann nicht nur durch die Form der Elemente sondern auch durch ihren relativen Abstand zueinander das von jedem Element hervorgerufene hydrodynamische Kavitationsfeld in seinen Eigenschaften variiert und eingestellt werden, was sich wiederum auf die Überlagerung der einzelnen Kavitationsfelder, das heißt, das Superkavitationsfeld des Kavitationsmischers entsprechend auswirkt.

EP-A-644271 lehrt auch, daß es zur Optimierung der Prozesse der Dispergierung und Emulgierung zweckmäßig ist, in den hydrodynamischen Strom von Komponenten zumindest in einem Abschnitt seiner lokalen Einengung - oder unmittelbar dahinter - eine gasförmige Komponente einzuführen. Die Elemente des schlecht umströmbaren Körpers können auch aus einem elastischen nichtmetallischen Material bestehen. Der Kavitationsmischer kann zudem einen weiteren zusätzlichen schwer umströmbaren Körper enthalten, welcher hinter dem ersten schwer umströmbaren Körper, dem er ähnelt, in Strömungsrichtung angeordnet ist und mit ihm durch ein elastisches Element verschiebbar längs der Achse des Durchflußkanals verbunden ist.

Über die verstellbaren Elemente des schwer umströmbaren Körpers bietet das Verfahren bzw. die Vorrichtung nach EP-A-0644271 die Möglichkeit, die Intensität des entstehenden hydrodynamischen Superkavitationsfeldes in Anpassung an die konkreten technologischen Prozeßabläufe zu regeln. Allerdings ist der schwer umströmbare Körper als ganzes an einem festen Ort in einem Durchflußkanal angeordnet, der in dem Bereich des schwer umströmbaren Körpers und in Strömungsrichtung gesehen zudem einen konstanten kreisförmigen Querschnitt aufweist. Im Abstand vor und nach dem schwer umströmbaren Körper wird ein koverpierenden bzw. divergierenden Rohrabschnitt offenbart.

Obwohl die hydrodynamischen Superkavitationsgeneratoren nach dem Stand der Technik im allgemeinen gute Ergebnisse liefern, besteht doch ein Bedarf an Verbesserungen in vielerlei Hinsicht.

Somit ist es Aufgabe der vorliegenden Erfindung, eine Vorrichtung zum Vermischen der Bestandteile bzw. Komponenten eines hindurchströmenden Massestromes mittels mindestens einem hydrodynamischen Superkavitationsfeld bereitzustellen, derart, daß der behandelte Massestrom extrem homogen ist und dies auch über einen beliebig langen Zeitraum hinweg bleibt, auch wenn die Vorrichtung zum Vermischen von üblicherweise schwerst mischbaren Komponenten verwendet wird, die mit Vorrichtungen nach dem Stand der Technik nicht oder nur schlecht und/oder nur für relativ kurze Zeit gemischt werden können.

Weiterhin ist es Aufgabe der vorliegenden Erfindung, eine Vorrichtung zum Vermischen der Bestandteile bzw. Komponenten eines hindurchströmenden Massestromes mittels mindestens einem hydrodynamischen Superkavitationsfeld bereitzustellen, ohne daß Zusatzstoffe (wie Additive oder Emulgatoren) verwendet werden, um die Mischwirkung bzw. das Mischergebnis zu verbessern bzw. überhaupt eine Mischung zu erhalten.

Weiterhin ist es Aufgabe der vorliegenden Erfindung, eine Vorrichtung zum Vermischen der Komponenten eines hindurchströmenden Massestromes bereitzustellen, wobei die Mischwirkung bzw. das Mischergebnis geregelt an die Art und Konzentrationen der zu vermischenden Komponenten angepaßt werden kann, mit anderen Worten, an die Eigenschaften des speziellen jeweils zu homogenisierenden Systems und an entsprechende Prozeß- und Ergebnisparameter.

Es ist eine weitere Aufgabe der vorliegenden Erfindung, eine Vorrichtung zum Vermischen der Komponenten eines hindurchströmenden Massestromes bereitzustellen, bei dem die kinetische Energie der Strömung auf optimale Weise zur Durchmischung bzw. Homogenisierung ausgenutzt wird.

Die Lösung dieser Aufgaben erfolgt durch die Merkmale des Anspruchs 1 bzw. 29.

Eine Vorrichtung zum Vermischen der Bestandteile bzw. Komponenten eines hindurchströmenden Massestromes gemäß der vorliegenden Erfindung - im folgenden Superkavitationsmischer genannt - umfaßt ein Gehäuse mit mindestens einer Eingangsöffnung und mindestens einer Ausgangsöffnung. In die mindestens eine Eingangsöffnung wird der gesamte oder ein Teil des zu vermischenden Massestromes eingeleitet, und nach der Beaufschlagung mit einem hydrodynamischen Superkavitationsfeld wird der Massestrom durch die mindestens eine Ausgangsöffnung ausgeleitet. Als wesentliche Bestandteile umfaßt der Superkavitationsmischer eine Durchflußkammer, die Teil des Gehäuses ist, und einen schwer umströmbaren Körper, der mittels einer Halterung in der Durchflußkammer angeordnet ist. Der schwer umströmbare Körper besitzt mindestens zwei schwer umströmbare Teilbereiche, die jeweils für eine lokale Strömungseinengung im durch die Durchflußkammer hindurchströmenden Massestrom im Bereich des schwer umströmbaren Körpers sorgen. Der Querschnitt der Durchflußkammer, der senkrecht zu ihrer Mittelachse genommen wird, wird wenigstens in einem Teil des Bereichs der Durchflußkammer, der den schwer umströmbaren Körper umgibt, in Strömungsrichtung des durch die Durchflußkammer hindurchströmenden Massestromes größer. Dieser sich aufweitende Teil der Durchflußkammer ist wesentlich für die Erzeugung des erfindungsgemäßen höchsteffektiven Superkavitationsfeldes.

Die schwer umströmbaren Teilbereiche und der schwer umströmbare Körper als ganzes sind die Quellen für mehrere Kavitationsfelder, die sich überlagern und somit ein Superkavitationsfeld bilden. Das von dem Superkavitationsmischer gemäß der vorliegenden Erfindung bereitgestellte Superkavitationsfeld ist dazu geeignet, verschiedenste Komponenten besonders effektiv zu vermischen bzw. zu homogenisieren. Mit dem Superkavitationsmischer können somit selbst normalerweise schwerst mischbare Komponenten - ohne weitere Zusatzstoffe wie zum Beispiel Emulgatoren - in besonders homogene und extrem langzeitstabile Mischungen übergeführt werden. Sind die Komponenten flüssig, so erhält man Emulsionen, ist eine der Komponenten flüssig und die andere fest, das heißt, besteht beispielsweise aus Teilchen mit einer bestimmten Größenverteilung, so erhält man Suspensionen, in denen die Teilchengröße beträchtlich verringert ist. Der erfindungsgemäße Superkavitationsmischer kann des weiteren dazu verwendet werden, um gasförmige und flüssige Komponenten zu vermischen bzw. eine gasförmige Komponente besonders effektiv in einer oder mehreren flüssigen Komponenten aufzulösen.

Einige Beispiele für mögliche Mischungen sind Wasser-Diesel-Suspensionen, die Homogenisierung von Lebensmitteln oder Farben, oder die Einmischung bzw. Auflösung von Chlorgas in Wasser.

Es versteht sich, daß die zu vermischenden Bestandteile bzw. Komponenten nicht notwendigerweise jeweils von verschiedener atomarer bzw. molekularer Zusammensetzung sein müssen. Beispielsweise können zwei zu vermischende Komponenten jeweils dieselbe chemische Zusammensetzung aufweisen, nur daß sich die eine Komponente in der flüssigen Phase und die andere Komponente in der festen Phase befindet. Zwei oder mehr zu vermischende Komponenten können auch jeweils dieselben chemischen Bestandteile enthalten, nur jeweils in anderen Konzentrationen. Insbesondere ist ebenfalls eine Rückführung bzw. Mehrfachbehandlung eines bereits einmal mit dem erfindungsgemäßen Superkavitationsmischer behandelten mehrkomponentigen Massestroms möglich, falls dies aus prozeßtechnischen oder anderen Gründen vorteilhaft ist.

Eine weitere vorteilhafte Ausgestaltung der Erfindung besteht darin, mehrere erfindungsgemäße Superkavitationsmischer zu koppeln, derart, daß ihre jeweiligen Superkavitationsfelder in einem gemeinsamen Bereich einer gemeinsamen Durchflußkammer einander überlagert werden, wodurch die Mischwirkung der einzelnen Superkavitationsfelder wiederum potenziert wird. Ein weiterer Vorteil so einer Ausgestaltung ist, daß man bei gleicher Gesamtdurchflußmenge - im Vergleich zu einem entsprechend dimensionierten einzelnen Superkavitationsmischer mit einer großen, leistungsstarken Pumpe - dann nur mehrere kleine Pumpen benötigt, was prozeßtechnisch viel effektiver ist.

Gemäß der vorteilhaften Ausgestaltung der Erfindung nach Anspruch 2 kann der schwer umströmbare Körper des Superkavitationsmischers axial entlang der Richtung der Mittelachse der Durchflußkammer verschoben werden. Dadurch ist es möglich, den schwer umströmbaren Körper in dem mindestens einen sich aufweitenden Bereich der Durchflußkammer gezielt so zu positionieren, daß in Abhängigkeit von der Art der zu vermischenden Komponenten eine optimale Kavitationswirkung bzw. ein optimales Superkavitationsfeld bereitgestellt wird, so daß eine optimal homogene und langzeitstabile Mischung erreicht werden kann. Es versteht sich, daß auf diese Weise auch weitere Prozeßparameter oder Ergebnisparameter eingestellt bzw. eingeregelt werden können.

Eine weitere vorteilhafte Ausgestaltung der Erfindung nach Anspruch 3 oder 4 besteht entsprechend darin, daß der schwer umstömbare Teilkörper aus einer Vielzahl einzelner schwer umströmbarer Teilkörper (die den schwer umströmbaren Teilbereichen entsprechen) besteht, die so miteinander verbunden und angeordnet sind, daß sie alle - oder nur einige oder nur einer - unabhängig voneinander entlang der Richtung der Mittelachse der Durchflußkammer verschoben werden können. Dadurch kann das Superkavitationsfeld und somit die Mischwirkung des Superkavitationsmischers ebenfalls so eingeregelt werden, daß in Abhängigkeit von den Prozeßparametern und der Art der zu vermischenden Komponenten gewünschte Eigenschaften des mehrkomponentigen Massestromes wie Homogenität und Stabilität optimal eingeregelt werden können.

Gemäß der vorteilhaften Ausgestaltung der Erfindung nach Anspruch 5 ist mindestens einer der schwer umströmbaren Teilbereiche bzw. Teilkörper des schwer umströmbaren Körpers so ausgebildet, daß sein Querschnitt, der senkrecht zu der Mittelachse der Durchflußkammer genommen wird, an dem Ende des Teilbereiches bzw. Teilkörpers, das der Eingangsöffnung des Gehäuses zugewendet ist, kleiner als an dem Ende, das der Ausgangsöffnung des Gehäuses zugewendet ist.

Gemäß der vorteilhaften Ausgestaltungen der Erfindung nach Anspruch 16 bis 18 weist die Durchflußkammer des Superkavitationsmischers eine Ausbuchtung ihrer Wandung auf, die beispielsweise in einer wulstartigen Ausstülpung rundherum entlang ihres Umfanges ausgebildet ist. Diese Ausbuchtung kann an einer entsprechenden Stelle in Bezug auf den schwer umströmbaren Körper angeordnet werden, derart, daß das Superkavitationfeld gezielt beeinflußt und seine Mischwirkung optimiert wird. Es ist offensichtlich, daß, wenn der schwer umströmbare Körper entlang der Richtung der Mittelachse der Durchflußkammer verschoben werden kann, auch wenn dies gegebenenfalls.nur für einen Teilkörper von ihm gilt, die Mischwirkung des Superkavitationsfeldes in Verbindung mit dieser Ausbuchtung besonders gut auf die Art der zu vermischenden Komponenten und weiteren Prozeßparameter eingestellt und optimiert werden kann.

Gemäß der vorteilhaften Ausgestaltung der Erfindung nach den Ansprüchen 19 und 20 besteht der schwer umströmbare Körper mindestens teilweise aus einem elastischen nichtmetallischen Material bzw. weist einen entsprechenden Überzug auf. Dadurch wird eine zerstörerische Rückwirkung der Kavitationsfelder auf die Apparatur an sich vermieden.

Gemäß der vorteilhaften Ausgestaltung der Erfindung nach Anspruch 21 kann ein Teil des zu vermischenden Massestromes oder eine bestimmte Komponente davon über eine entsprechend ausgestaltete Halterung und einen entsprechend ausgestalteten schwer umströmbaren Körper, die jeweils entsprechende hindurchgehende Hohlräume aufweisen, direkt in die Durchflußkammer eingeleitet werden. Dadurch kann das Superkavitationsfeld bzw. seine Mischwirkung wiederum gezielt beeinflußt werden, insbesondere in Abhängigkeit von der Art der zu vermischenden Komponenten, derart, daß eine optimale Mischwirkung erreicht wird.

Gemäß der vorteilhaften Ausgestaltung der Erfindung nach Anspruch 26 kann man sowohl den schwer umströmbaren Körper als auch den Massestrom in der Durchflußkammer jeweils mit Ultraschall beaufschlagen. Dadurch kann der schwer umströmbare Körper beispielsweise in Schwingungen versetzt werden, was die Ausbildung der Kavitationsfelder bzw. deren Mischwirkung verstärken kann. Entsprechend kann die Beaufschlagung des Massestromes mit Ultraschall zusätzliche Ultraschallkavitation bewirken und die vom schwer umströmbaren Körper schon selbst erzeugten Kavitationsfelder bzw. deren Mischwirkung verstärken.

Entsprechende Effekte kann man auch erhalten, wenn man gemäß der vorteilhaften Ausgestaltung der Erfindung nach Anspruch 27 den schwer umströmbaren Körper direkt und/oder einen Teil der Durchflußkammer oder die ganze Durchflußkammer in Ultraschallschwingungen versetzt.

Unter dem Begriff der Verstärkung der Mischwirkung oder der Kavitationsfelder wird hier auch jegliche Modifikation der Eigenschaften der Kavitationsfelder (beispielsweise die Größenverteilung der Kavitationsblasen, ihre räumliche Verteilung oder ihre potentielle Energie vor ihrer Implosion) verstanden, die dazu beiträgt, daß der zu vermischende Massestrom nach der Behandlung bessere oder speziell erwünschte Eigenschaften aufweist.

In diesem Sinne kann gemäß der vorteilhaften Ausgestaltung der Erfindung nach Anspruch 28 der durch die Durchflußkammer hindurchströmende Massestrom auch entsprechend mit Laserlicht entsprechender Intensität und/oder Wellenlänge in einem entsprechenden oder mehreren entsprechenden räumlichen Bereichen beaufschlagt werden.

Die übrigen Unteransprüche beziehen sich auf weitere vorteilhafte Ausgestaltungen des Superkavitationsmischers.

Weitere Einzelheiten und Vorteile der Erfindung ergeben sich aus der nachfolgenden Beschreibung der bevorzugten Ausführungsformen der Erfindung anhand der Zeichnung.

Es zeigen:
Fig. 1a eine schematische Querschnittsansicht einer ersten beispielhaften Ausführungsform der Erfindung;
Fig. 1b eine schematische Querschnittsansicht einer zweiten beispielhaften Ausführungsform der Erfindung, die eine Modifikation der ersten Ausführungsform von Fig. 1a darstellt;
Fig. 2a eine Querschnittsansicht eines beispielhaften schwer umströmbaren Körpers für den erfindungsgemäßen Superkavitationsmischer;
Fig. 2b eine Querschnittsansicht einer Modifikation des beispielhaften schwer umströmbaren Körpers von Fig. 2a;
Fig. 2c eine Querschnittsansicht einer weiteren Modifikation des beispielhaften schwer umströmbaren Körpers von Fig. 2a bzw. Fig. 2b;
   die Figuren 3a bis 3f Querschnittsansichten für beispielhafte schwer umströmbare Teilbereiche des schwer umströmbaren Körpers, insbesondere seines der Ausgangsöffnung des Gehäuses zugewandten Endteilbereichs;
   die Figuren 4a und 4b schematische Draufsichten in Strömungsrichtung auf beispielhafte schwer umströmbare Körper;
Fig. 5 eine perspektivische Ansicht einer beispielhaften Wendelvorrichtung mit wendelartig ausgebildeten Elementen, die am Anfang und/oder am Ende der Durchflußkammer angeordnet werden kann, um den hindurchströmenden Massestrom zusätzlich zu vermischen; und
Fig. 6 eine schematische Querschnittsansicht einer beispielhaften Kopplung von zwei erfindungsgemäßen Superkavitationsmischern, derart, daß sich ihre jeweiligen Superkavitationsfelder räumlich überlagern.

In den Figuren bezeichnet das Bezugszeichen 100 jeweils eine Vorrichtung zum Vermischen der Komponenten eines hindurchströmenden Massestromes mittels einem hydrodynamischen Superkavitationsfeld, d.h. einer Überlagerung von mehreren Kavitationsfeldern. Diese erfindungsgemäße Vorrichtung wird im folgenden Superkavitationsmischer 100 genannt.

Die Figuren 1a und 1b dienen nur dazu, die wesentlichen Eigenschaften eines erfindungsgemäßen Superkavitationsmischers 100 zu veranschaulichen, sind aber ansonsten nicht einschränkend zu verstehen.

Fig. 1a ist eine schematische Querschnittsansicht in Längsrichtung eines Superkavitationsmischers 100 gemäß einer beispielhaften ersten Ausführungsform der Erfindung.

Wie in Fig. 1a zu sehen ist, umfaßt der erfindungsgemäße Superkavitationsmischer 100 ein Gehäuse 1, das eine Eingangsöffnung 2 und eine Ausgangsöffnung 3 aufweist. Durch die Eingangsöffnung 2 wird ein Teil oder der gesamte zu vermischende, mehrkomponentige Massenstrom zugeführt, typischerweise mittels einer Pumpvorrichtung (nicht gezeigt). Durch die Ausgangsöffnung 3 wird der gemischte Massestrom dann entnommen. Die zu vermischenden Komponenten des Massestroms können fest, flüssig oder gasförmig sein, das heißt, der nach der Behandlung entnommene gemischte Massestrom ist beispielsweise eine Emulsion, eine Suspension, eine mit gelöstem Gas gesättigte Flüssigkeit oder andere, im wesentlichen fluide Mischungen bzw. Gemenge.

Das Gehäuse 1 umfaßt des weiteren eine Durchflußkammer 4 und einen darin mittels einer Halterung 6 angeordneten schwer umströmbaren Körper 8. Die Halterung 6 ist im Fall der ersten Ausführungsform so ausgestaltet und angeordnet, daß sie durch eine weitere Öffnung 5 in dem Gehäuse 1 in das Gehäuse hineinragt, derart, daß der schwer umströmbare Körper 8 in der Durchflußkammer 4 positioniert ist.

In der in Fig. 1a schematisch gezeigten Ausführungsform besteht die Durchflußkammer 4, der schwer umströmbare Körper 8 und die Halterung 6 jeweils aus einem rotationssymmetrischen Körper, die so angeordnet sind, daß ihre Symmetrieachsen zusammenfallen, das heißt, gleich der Mittelachse der Durchflußkammer 4 sind.

Insbesondere besteht in Fig. 1a die Halterung 6 im wesentlichen aus einer hohlen Stange, d.h. weist einen hindurchgehenden Hohlraum 63 mit einer Einlaßöffnung 61 und einer Auslaßöffnung 62 auf. Desgleichen besitzt der schwer umströmbare Körper 8 eine zentrale, hindurchgehende Bohrung 83 entlang seiner Mittelachse mit der zugehörigen Einlaßöffnung 81 und Auslaßöffnung 82. Die Auslaßöffnung 62 der Stange bzw. Halterung 6 ist mit der Einlaßöffnung 81 des schwer umströmbaren Körpers verbunden, und die Halterung 6 und der schwer umströmbare Körper 8 sind so in dem Gehäuse 1 bzw. der Durchflußkammer 4 angeordnet, daß ihre Mittel- bzw. Symmetrieachsen zusammenfallen und die Auslaßendöffnung 82 des schwer umströmbaren Körpers 8 der Ausgangsöffnung 3 des Gehäuses 1 zugewandt ist.

Unter der Strömungsrichtung des durch die Durchflußkammer 4 hindurchströmenden Massestromes sei hier und im folgenden immer die mittlere oder effektive Richtung des durch die Durchflußkammer 4 hindurchströmenden Massestromes verstanden. Das heißt, über Verwirbelungen und ähnliches sei hinweggemittelt. Ist die Durchflußkammer 4 - wie in Fig. 1a und 1b gezeigt - rotationssymmetrisch oder im wesentlichen rotationssymmetrisch, so ist die Strömungsrichtung gleich der Richtung der Symmetrieachse bzw. Mittelachse der Durchflußkammer 4.

Wie in Fig. 1a gezeigt bzw. angedeutet, besitzt der schwer umströmbare Körper 8 mindestens zwei schwer umströmbare Teilbereiche 80, zwischen denen sich jeweils ein durchströmbarer Zwischenraum 87 befindet. Die schwer umströmbaren Teilbereiche 80 bewirken jeweils eine lokale Strömungseinengung in der Durchflußkammer 4. Somit erzeugt der schwer umströmbare Körper, wenn er von dem zu vermischenden Massestrom in der Durchflußkammer 4 umströmt wird, mehrerer Kavitationsfelder, die sich einander überlagern, und somit insbesondere in Strömungsrichtung hinter dem schwer umströmbaren Körper 8 ein Superkavitationsfeld bilden.

In Fig. 2a ist eine vergrößerte schematische Querschnittsansicht in Längsrichtung des beispielhaften schwer umströmbaren Körpers 8 der beispielhaften ersten Ausführungsform von Fig. 1a gezeigt.

Mit Ausnahme der letzten zwei - in Strömungsrichtung gesehen - schwer umströmbaren Teilbereiche 80 besitzten die schwer umströmbaren Teilbereiche 80 in Fig. 1a bzw. 2a die Form eines Kegelstumpfes, um Kavitationsfelder zu erzeugen. Wie insbesondere in Fig. 2a zu sehen ist, sind die letzten zwei schwer umströmbaren Teilbereiche 80 des schwer umströmbaren Körpers 8 (d.h. die zwei schwer umströmbaren Teilbereiche, die von allen schwer umströmbaren Teilbereichen der Ausgangsöffnung 3 des Gehäuses 1 am nächsten liegen) zu diesem Zweck zusammen mit ihrem zugehörigen dazwischenliegenden Zwischenraum 87 als Gesamtheit so ausgestaltet, daß diese Gesamtheit einen Querschnitt besitzt (der senkrecht zu der Mittelachse der Durchflußkammer 4 genommen wird), der bzw. dessen Fläche in Strömungsrichtung des durch die Durchflußkammer 4 hindurchströmenden Massestromes gesehen stetig erst größer, dann kleiner und dann wieder größer wird. Mit anderen Worten, der äußere Umfang (die Umfangslinie) des Endes des schwer umströmbaren Körpers 8 gemäß der ersten Ausführungsform besitzt zwei lokale Minima und zwei lokale Maxima. Zudem besitzt der letze schwer umströmbare Teilbereich 80 hier einen hohlen Endbereich 84, in den auch die obige Endauslaßöffnung 82 einmündet. Der Querschnitt des hohlen Endbereich 84 bzw. der Aushöhlung 84, der senkrecht zu der Mittelachse der Durchflußkammer genommen wird, wird in Strömungsrichtung des durch die Durchflußkammer 4 hindurchströmenden Massestromes stetig größer.

Die Kegelstümpfe 80 sind jeweils so hintereinander angeordnet sind, daß die Fläche ihres Querschnitts, der senkrecht zu der Mittelachse der Durchflußkammer 4 genommen wird, in Strömungsrichtung gesehen größer wird. Mit anderen Worten, die (abgestumpfte) Spitze eines jeden Kegelstumpfes ist dem durch die Durchflußkammer 4 hindurchströmenden Massestrom zugewandt, während die Basis eines jeden Kegelstumpfes der Ausgangsöffnung 3 des Gehäuses am nächsten liegt. Dies gilt sinngemäß auch für die zwei letzten schwer umströmbaren Teilbereiche 80 in der ersten Ausführungsform.

Weiterhin sind die Kegelstümpfe so ausgestaltet und angeordnet, daß - in Strömungsrichtung gesehen - jeder nachfolgende Kegelstumpf etwas weiter - in Richtung senkrecht zu der Mittelachse der Durchflußkammer 4 - in die Strömung hineinragt als die vorhergehenden Kegelstümpfe. Dies trifft analog auch wieder auf die zwei letzten schwer umströmbaren Teilbereiche 80 zu.

Wie in Fig. 1a gezeigt ist, weist die Durchflußkammer 4 in der ersten Ausführungsform einen rotationssymmetrischen, sich in Strömungsrichtung allmählich erweiternden Durchflußkammerabschnitt 41 auf, dessen Querschnittsfläche senkrecht zur Mittelachse der Durchflußkammer 4 kreisförmig ist und in Strömungsrichtung stetig zunimmt, und in dem der schwer umströmbare Körper 8 angeordnet ist, derart, daß er ein hocheffektives Superkavitationsfeld erzeugt.

Wie in Figur 1a gezeigt ist, weist die Durchflußkammer 4 des weiteren an ihrem Anfang, das heißt an dem Ende, das der Eingangsöffnung 2 des Gehäuses 1 am nächsten liegt, einen sich in Strömungsrichtung verengenden Durchflußkammerabschnitt 42 auf, an den sich der sich erweiternde Durchflußkammerabschnitt 41 anschliesst. Die Querschnittsfläche senkrecht zur Mittelachse der Durchflußkammer 4 des sich verengenden Durchflußkammerabschnitts 42 ist kreisförmig und nimmt in Strömungsrichtung stetig zu, so daß eine Strömungseinengung bereitgestellt ist und die Bildung der Kavitationsfelder im nachfolgenden Bereich der Durchflußkammer 4 mittels des darin angeordneten schwer umströmbaren Körpers 8 weiter optimiert wird.

Fig. 1b ist eine schematische Querschnittsansicht in Längsrichtung eines Superkavitationsmischers 100 gemäß einer beispielhaften zweiten Ausführungsform der Erfindung, die eine Modifikation der beispielhaften ersten Ausführungsform von Fig. 1a darstellt. Insbesondere unterscheidet sich die zweite Ausführungsform der Erfindung von der ersten nur durch zwei Modifikationen.

Die erste Modifikation betrifft den schwer umströmbaren Körper 8, der in der zweiten Ausführungsform so ausgestaltet ist, daß jeder seiner schwer umströmbaren Teilbereiche 80, der die Form eines Kegelstumpfes besitzt, als Teilkörper 10 ausgebildet ist. Entsprechend sind die - in Strömungsrichtung gesehen - zwei letzten schwer umströmbaren Teilbereiche 80 der ersten Ausführungsform nun als ein einziger Teilkörper 10 ausgebildet. Die durchströmbaren Zwischenräume 87 zwischen den schwer umströmbaren Teilbereichen 80 bzw. Teilkörpern 10 werden mittels Abstandshaltern 9 realisiert. Als Gesamtheit besitzt der schwer umströmbäre Körper 8 der zweiten Ausführungsform insbesondere dieselbe Form wie der der ersten Ausführungsform. Man vergleiche hierzu auch Fig. 2b, die eine vergrößerte schematische Querschnittsansicht in Längsrichtung des beispielhaften schwer umströmbaren Körpers 8 der beispielhaften zweiten Ausführungsform von Fig. 1b darstellt, mit der analogen Fig. 2a.

Die zweite Modifikation betrifft die Durchflußkammer 4, die in der zweiten Ausführungsform zusätzlich eine Ausbuchtung 20 aufweist. Wie in Fig. 1b gezeigt, schliesst sich an den sich erweiternden Durchflußkammerabschnitt 41 der Durchflußkammer 4 ein Bereich der Durchflußkammer an, der eine rotationssymmetrische Ausbuchtung 20 in der Wandung der Durchflußkammer 4 entlang ihres Umfanges aufweist, wobei sich diese Ausbuchtung 20 teilweise im Endbereich des schwer umströmbaren Körpers 8 befindet. Die durch die Ausbuchtung 20 bedingte Vergrößerung des Querschnitts der Durchflußkammer 4 in Strömungsrichtung kann die Kavitationswirkung und Mischwirkung des Superkavitationsmischers 100 gemäß der zweiten Ausführungsform weiter verstärken und optimieren.

Als Modifikation der zweiten Ausführungsform - und auch entsprechender anderer Ausführungsformen, wie sie im folgenden diskutiert werden - kann sich die Ausbuchtung 20 auch an anderer Stelle befinden, d.h. sie kann in Strömungsrichtung gesehen auch erst direkt hinter - oder ein kleines Stück hinter - dem schwer umströmbaren Körper 8 beginnen, oder sie kann auch vollständig im Bereich des schwer umströmbaren Körpers 8 - beispielsweise um seine Mitte oder sein Ende herum - angeordnet sein.

Es versteht sich weiter, daß die Ausbuchtung 20 in einer entsprechenden Ausführungsform nicht notwendigerweise rotationssymmetrisch sein muß, selbst wenn die Durchflußkammer 4 rotationssymmetrisch ist, ebenso wie die Ausbuchtung 20 nicht ununterbrochen bzw. vollständig entlang des Umfangs der Durchflußkammer 4 ausgebildet sein muß. Form und Anordnung einer - oder auch mehrerer - Ausbuchtungen 20 ergibt sich allein daraus, daß die Kavitationswirkung und Mischwirkung des erfindungsgemäßen Superkavitationsmischers 100 verstärkt und optimiert wird.

An dieser Stelle sei betont, daß jede mögliche Ausführungsform des erfindungsgemäßen Superkavitationsmischers 100 sich insbesondere dadurch auszeichnet, daß der Querschnitt der Durchflußkammer 4, der senkrecht zu ihrer Mittelachse genommen wird, wenigstens in einem Teil des Bereichs, der den schwer umströmbaren Körper 8 umgibt, in Strömungsrichtung des durch die Durchflußkammer 4 hindurchströmenden Massestromes größer wird. Dieser sich aufweitende Teil der Durchflußkammer 4 ist wesentlich für die Erzeugung des erfindungsgemäßen höchsteffektiven Superkavitationsfeldes, da die dann von dem schwer umströmbaren Körper 8 hervorgerufenen Kavitationsfelder eine besonders hohe Kavitationswirkung bzw. Mischwirkung bekommen, das heißt, ihre Überlagerung - das Superkavitationsfeld - ist dazu in der Lage, eine besonders homogene und besonders langzeitstabile Mischung der Komponenten eines durch die Durchflußkammer 4 hindurchströmenden Massestromes zu erzeugen, verglichen mit den bisher nach dem Stand der Technik bekannten Mischungen, selbst für nach dem Stand der Technik schwerst mischbare Komponenten, und auch ohne Zusatzstoffe, die eine Mischwirkung besitzen (Additive), wie sich experimentell gezeigt hat.

Und dieser sich aufweitende Teil der Durchflußkammer 4 kann allgemein so realisiert werden, daß die Durchflußkammer 4 gemäß der vorliegenden Erfindung als ganzes oder nur in einem Teilbereich oder in mehreren, nicht notwendigerweise zusammenhändenden Teilbereichen, der bzw. die jeweils wenigstens einen Teil des schwer umströmbaren Körpers 8 umgeben, so ausgestaltet ist, daß der Querschnitt der Durchflußkammer 4 in diesem sich aufweitenden Teil der Durchflußkammer 4 in Strömungsrichtung des durch die Durchflußkammer 4 hindurchströmenden Massestromes größer wird.

Dieser sich aufweitende Teil der Durchflußkammer 4 kann insbesondere durch einen sich stetig erweiternden, rotationssymmetrischen Durchflußkammerabschnitt 41 wie in Fig. 1a gezeigt realisiert werden, oder allein durch einen vorderen Teilbereich einer Ausbuchtung 20, oder durch eine Kombination zweier solcher Bereiche 41 und 20 wie in Fig. 1b gezeigt. Andere, nicht notwendigerweise rotationssymmetrische oder sich ganz um die Durchflußkammer 4 herum erstreckende entsprechende einzelne oder verteilte Teilbereiche einer Durchflußkammer 4, sofern diese alle nur wenigstens teilweise im Bereich des schwer umströmbaren Körpers 8 liegen und ihr Querschnitt in Strömungsrichtung des durch die Durchflußkammer 4 hindurchströmenden Massestromes größer wird, sind ebenfalls geeignet.

Im folgenden werden nun weitere Modifikationen der vorstehend beschriebenen ersten und zweiten Ausführungsformen und deren Modifikationen beschrieben werden, die alle unabhängig voneinander realisiert und kombiniert werden können und dann jeweils wieder eine weitere mögliche Ausführungsform des erfindungsgemäßen Superkavitationsmischers 100 darstellen.

Im Gegensatz zu den beispielsweise in Fig. 1a und 1b schematisch gezeigten ersten und zweiten Ausführungsformen muß weder die Rotationssymmetrie der Durchflußkammer 4 noch die des schwer umströmbaren Körpers 8 noch die der Halterung 6 ebenso wie deren gemeinsame rotationssymmetrische Anordnung für alle Ausführungsformen der Erfindung gegeben sein, sondern nur insoweit, als dies für die Erzeugung der entsprechenden Kavitationsfelder erforderlich ist.

Der schwer umströmbare Körper erzeugt, wenn er von dem zu vermischenden Massestrom in der Durchflußkammer 4 umströmt wird, mehrerer Kavitationsfelder, die sich einander überlagern, und somit insbesondere in Strömungsrichtung hinter dem schwer umströmbaren Körper 8 ein Superkavitationsfeld bilden. Es sei angemerkt, daß sich dieses Superkavitationsfeld - je nach spezieller Ausgestaltung des schwer umströmbaren Körpers 8, der Durchflußkammer 4 und ihrer relativen Anordnung zueinander - auch teilweise oder vollständig um den schwer umströmbaren Körper 8 herum erstreckt.

Die Halterung 6 für den schwer umströmbaren Körper 8 ist in der ersten und zweiten Ausführungsform so ausgestaltet (als Stange) und angeordnet, daß sie durch eine Öffnung 5 in dem Gehäuse 1 in das Gehäuse und die Durchflußkammer 4 hineinragt. Die Halterung 6 kann aber im Prinzip beliebig ausgestaltet sein, beispielsweise als torusartige Vorrichtung, die einem Rad mit Speichen ähnelt, derartig, daß sie vollständig in der Durchflußkammer 4 des Gehäuses 1 angeordnet werden kann, beispielsweise an einem Teilbereich der Innenwand der Durchflußkammer 4, so ähnlich wie in DE-A-4433744.

Ferner, obwohl in Fig. 1a und 1b nicht gezeigt bzw. nicht zu sehen, kann die Halterung 6 eine Vorrichtung umfassen bzw. mit einer Vorrichtung verbunden sein, die dazu geeignet ist, den schwer umströmbaren Körper 8. alleine oder in Verbindung mit der Halterung 6 - im Bereich der Durchflußkammer 4 entlang der Richtung der Mittelachse der Durchflußkammer zu verschieben. Somit kann der schwer umströmbare Körper 8 als ganzes relativ in Bezug auf den sich aufweitenden Teil der Durchflußkammer 4 (beispielsweise realisiert durch einen sich erweiternden Durchflußkammerabschnitt 41 und/oder eine Ausbuchtung 20 der Durchflußkammer 4) verschoben und positioniert werden, derart, daß die Mischwirkung des vom schwer umströmbaren Körper 8 hervorgerufenen Superkavitationsfeldes optimal eingestellt werden kann, sowohl in Bezug auf die Art der zu vermischenden Komponenten als auch in Bezug auf weitere Prozeßparameter und/oder Zielparameter des gewünschten gemischten Massestromes.

Eine besonders einfache Einstellung bzw. Einregelung des Superkavitationsfeldes auf diese Weise kann erreicht werden, wenn ein Teil oder die ganze Durchflußkammer 4 durchsichtig, beispielsweise aus entsprechendem Kunststoff, ausgestaltet ist, so daß man direkt visuell diese Einstellung überprüfen bzw. vornehmen kann.

Wie schon in Verbindung mit der ersten und zweiten Ausführungsform diskutiert, kann der schwer umströmbare Körper 8 aus einem einzigen Stück oder aus einer Vielzahl von schwer umströmbaren Teilkörpern 10 bestehen, die entsprechend angeordnet sind. Es sei betont, daß diese 'Zerlegung' des schwer umströmbaren Körpers 8 beliebig vorgenommen werden kann, sofern nur seine Gesamtform dazu geeignet ist - in Verbindung mit der entsprechend gestalteten Durchflußkammer 4 - das erfindungsgemäße Superkavitationsfeld zu erzeugen. Insbesondere kann jeder schwer umströmbare Teilkörper 10 einen oder mehrere der schwer umströmbaren Teilbereiche 80 des schwer umströmbaren Körpers 8 umfassen.

Wie in Fig. 2b gezeigt, können dabei die einzelnen Teilkörper 10 mittels Abstandshalter 9 in einem jeweils vorbestimmten Abstand voneinander entlang der Mittelachse des schwer umströmbaren Körpers 8 angeordnet werden. Die durchströmbaren Zwischenräume 87 zwischen den schwer umströmbaren Teilbereichen 80 bzw. schwer umströmbaren Teilkörpern 10 eines schwer umströmbaren Körpers 8 können so individuell eingestellt werden, so daß die Mischwirkung des erzeugten Superkavitationsfeldes verstärkt bzw. optimiert werden kann.

Die Abstandshalter 9 können aus einem elastischen Material, beispielsweise Kunststoff, bestehen, so daß das durch die Durchflußkammer 4 hindurchströmende Medium, die erzeugten Kavitationsfelder und die Teilkörper 10 in einer rückgekoppelten Beziehung stehen, derart, daß die Teilkörper 10 in Schwingungen versetzt werden, so daß wiederum die Kavitationswirkung bzw. Mischwirkung der Kavitationsfelder verstärkt bzw. optimiert wird.

Eine weitere Möglichkeit in diesem Zusammenhang ist beispielsweise die Teilkörper 10 eines schwer umströmbaren Körpers 8 jeweils an dem Ende einer hohlen Stange zu befestigen bzw. anzuordnen, so daß der schwer umströmbare Körper durch entsprechendes Ineinanderstecken der einzelnen Stangen, deren Querschnitt jeweils entsprechend zunimmt, realisiert werden kann, ähnlich wie in EP-A-0644271. Solche wie gerade beschrieben ineinandergesteckten Stangen mit jeweils einem Teilkörper 10 an ihrem Ende können dann unabhängig voneinander entlang der Richtung ihrer Mittelachse verschoben werden. Mit anderen Worten, jeder der Teilkörper 10 eines so ausgestalteten schwer umströmbaren Körpers 8 kann unabhängig von allen anderen entlang der Richtung der Mittelachse der Durchflußkammer 4 verschoben werden.

In dem zuletzt beschriebenen Beispiel stellt die Gesamtheit der hohlen Stangen die Halterung 6 dar. Dem Fachmann fallen aber ohne weiteres auch andere Ausgestaltungen des schwer umströmbaren Körpers 8 und der Halterung 6 ein, derart, daß ein aus mehreren Teilkörpern 10 bestehender schwer umströmbare Körper 8 so ausgestaltet ist, daß mindestens einer seiner Teilkörper 10 unabhängig von allen anderen entlang der Richtung der Mittelachse der Durchflußkammer 4 verschoben werden kann.

Wie in den Figuren 1a, 1b, 2a und 2b zu sehen, besitzen die schwer umströmbaren Teilbereiche 80 bzw. schwer umströmbaren Teilkörper 10 eines schwer umströmbaren Körpers 8 typischerweise die Form eines Kegelstumpfes. Aber auch verwandte Formen wie die Form eines Kegelstumpfes mit gewellter Oberfläche oder die Form einer Halbkugel sind ebenfalls geeignet, um Kavitationsfelder zu erzeugen.

Allgemein ist jeder schwer umströmbare Teilbereich 80 bzw. schwer umströmbare Teilkörper 10 eines schwer umströmbaren Körpers 8 so ausgebildet, daß sein Querschnitt, der senkrecht zu der Mittelachse der Durchflußkammer genommen wird, an dem Ende des Teilkörpers 8, das der Eingangsöffnung 2 der Durchflußkammer 4 am nächsten liegt, kleiner ist als an dem Ende des Teilkörpers, das der Ausgangsöffnung 3 der Durchflußkammer 4 am nächsten liegt.

Im Fall von Kegelstümpfen oder Halbkugeln bedeutet dies, daß diese jeweils so hintereinander angeordnet sind, daß die Fläche bzw. die äußere Umfangslinie ihres Querschnitts, der senkrecht zu der Mittelachse der Durchflußkammer 4 genommen wird, in Strömungsrichtung gesehen größer wird, wie in den Figuren 1 und 2 zu sehen ist. Mit anderen Worten, die "Spitze" eines jeden Kegelstumpfes bzw. einer jeden Halbkugel ist dem durch die Durchflußkammer 4 hindurchströmenden Massestrom zugewandt, während die Basis eines jeden Kegelstumpfes bzw. einer jeden Halbkugel der Ausgangsöffnung 3 des Gehäuses am nächsten liegt.

Im vorhergehenden Absatz beschriebenen Beispiel können die Kegelstümpfe oder Halbkugeln auch - in Richtung entgegen der Strömungsrichtung gesehen (von ihrer Basis her) - ausgehöhlt sein, also die Form von hohlen Kegelstümpfen oder hohlen Halbkugeln besitzen. Dies gilt auch allgemein, d.h. die Teilbereiche 80 oder Teilkörper 10 können ebenfalls alle oder teilweise in Richtung entgegen der Strömungsrichtung gesehen ausgehöhlt sein.

Es hat sich als vorteilhaft für die Erzeugung der Kavitationsfelder erwiesen, wenn der äußerste Rand eines Teilbereichs 80 bzw. eines Teilkörpers 10, d.h. der Randbereich, der von der Mittelachse der Durchflußkammer 4 den größten Abstand besitzt und so das Ausmaß der Strömungseinengung bestimmt, jeweils in Richtung senkrecht zu der Mittelachse der Durchflußkammer 4 etwas weiter in den hindurchströmenden Massestrom hineinreicht als der äußerste Rand eines in Strömungsrichtung gesehen davor befindlichen Teilbereiches 80 bzw. Teilkörpers 10. Die Figuren 1 bis 2 zeigen entsprechende Teilbereiche 80 bzw. Teilkörper 10, auf die dies zutrifft. Es versteht sich jedoch, daß dies nicht allgemein auf jeden oder alle Teilbereiche 80 bzw. Teilkörper 10 eines schwer umströmbaren Körpers 8 zutreffen muß, sofern der schwer umströmbare Körper 8 in seiner Gesamtform immer noch - in Verbindung mit der entsprechend gestalteten Durchflußkammer 4 - das erfindungsgemäße Superkavitationsfeld erzeugen kann.

Um die Bildung der Kavitationsfelder und deren Mischwirkung zu optimieren, kann ein schwer umströmbarer Teilbereich 80 oder Teilkörper 10 auch so ausgestaltet sein, daß er auf einem Teil seiner Oberfläche eine Vielzahl von Erhebungen 88 aufweist. Diese Erhebungen 88 können beispielsweise die Form von kleinen Kegelspitzen oder eine damit verwandte Form besitzen.

Hat der Teilbereich 80 bzw. Teilkörper 10 die Form eines hohlen oder vollen Kegelstumpfes, wie in Fig. 3a schematisch im Querschnitt gezeigt, und besitzen die Erhebungen 88 wiederum die Form von kleinen Kegelspitzen, so ist es vorteilhaft, wenn diese Kegelspitzen so orientiert werden, daß ihre Symmetrieachsen alle parallel zueinander und zu der Strömungsrichtung des durch die Durchflußkammer 4 hindurchströmenden Massestromes orientiert sind und daß jede Kegelspitze dem durch die Durchflußkammer 4 hindurchströmenden Massestrom zugewandt ist, wie in Fig. 3a gezeigt (in Fig. 3a entspricht die Strömungsrichtung der Richtung von links nach rechts).

Abweichend von Fig. 3a können die kleinen Erhebungen 88 natürlich auch anders orientiert und/oder ausgestaltet sein, auch in Abhängigkeit von der Ausgestaltung der Teilbereiche 80 bzw. Teilkörper 10. Vorteilhaft sind beispielsweise auch konzentrisch angeordnete, ringartig verlaufende Erhebungen 88 mit einer scharfen oberen Kante, die dem durch die Durchflußkammer 4 hindurchströmenden Massestrom jeweils ganz oder teilweise zugewandt ist.

Obwohl in den Ausführungsformen nach den Figuren 1a und 1b die Durchflußkammer 4 an ihrem Anfang, das heißt an dem Ende, das der Eingangsöffnung 2 des Gehäuses 1 am nächsten liegt, einen sich in Strömungsrichtung verengenden Durchflußkammerabschnitt 42 aufweist, um die Bildung der Kavitationsfelder im nachfolgenden Bereich der Durchflußkammer 4 mittels des darin angeordneten schwer umströmbaren Körpers 8 zu unterstützen, ist es klar, daß dies nicht unbedingt der Fall sein muß. So kann dieser Abschnitt der Durchflußkammer 4 auch zylindrisch sein oder eine andere Form, beispielsweise mit konstantem Querschnitt, besitzen.

Wie schon in Verbindung mit der ersten und zweiten Ausführungsform beschrieben, hat es sich als vorteilhaft erwiesen, das Ende des schwer umströmbaren Körpers 8, das heißt die zwei schwer umströmbaren Teilbereiche 80 (plus dem zugehörigen dazwischenliegenden durchströmbaren Zwischenraum 87) bzw. den Teilkörper 10, die bzw. der von allen Teilbereichen bzw. Teilkörpern der Ausgangsöffnung 3 des Gehäuses 1 am nächsten liegt, so auszugestalten, daß sein Querschnitt, der senkrecht zu der Mittelachse der Durchflußkammer 4 genommen wird, in Strömungsrichtung des durch die Durchflußkammer 4 hindurchströmenden Massestromes gesehen erst größer und dann kleiner und dann wieder größer wird.

Beispiele für diese Ausgestaltung sind in den Figuren 3b bis 3f gezeigt, die schematische Querschnittsansichten entlang der Längsrichtung bzw. Symmetrieachse eines rotationssymmetrischen Endteilbereiches bzw. Endteilkörpers eines schwer umströmbaren Körpers 8 darstellen. Wie in den Figuren 3b bis 3f zu sehen ist, nimmt bei dieser Ausgestaltung des schwer umströmbaren Körpers 8 die Fläche bzw. die äußere Umfangslinie des zugehörigen Querschnitts in den Figuren von links nach rechts - was in den Figuren 1 bis 3 gleich der Strömungsrichtung des durch die Durchflußkammer 4 hindurchströmenden Masseströmes ist - von einem Anfangswert (lokalen Minimalwert) startend erst stetig - nicht unbedingt linear - bis zu einem ersten lokalen Maximalwert zu, und dann stetig ab bis zu einem lokalen minimalen Querschnittswert und von da an wiederum stetig zu bis einem globalen Maximalwert ganz am Ende des letzten Teilbereiches bzw. Teilkörpers. Es versteht sich, daß dieses Querschnittsverhalten unabhängig davon ist, ob der schwer umströmbare Körper voll massiv ist oder eine hindurchgehende Bohrung 82 besitzt, wie in Figuren 3c, 3e und 3f bzw. in den Figuren 3b und 3d gezeigt.

Allgemein kann das Ende des schwer umströmbaren Körpers 8 massiv bzw. eben sein - wie beispielsweise in Fig. 3e - oder kann allgemein einen hohlen Endbereich 84 aufweisen, der der Ausgangsöffnung 3 des Gehäuses 1 zugewandt ist, wobei der Querschnitt dieses Hohlraumes, der senkrecht zu der Mittelachse der Durchflußkammer genommen wird, in Strömungsrichtung des durch die Durchflußkammer 4 hindurchströmenden Massestromes stetig größer wird, wie beispielsweise in den Figuren 3b, 3c, 3d und 3f gezeigt. Bei dem in den Figuren 3b, 3c, 3d und 3f jeweils gezeigten rotationssymmetrischen Ende des schwer umströmbaren Körpers 8 bedeutet dies, daß der Querschnitt des Hohlraumes 84, der senkrecht zu der Mittelachse der Durchflußkammer genommen wird, die Form eines Kreises besitzt, und daß die Fläche dieser Querschnittskreise in Strömungsrichtung stetig größer wird.

Wie in Fig. 3b und 3c gezeigt kann dabei der hohle Endbereich 84 so ausgestaltet sein, daß jede seiner Querschnittsflächen, die in Längsrichtung genommen wird und seine Symmetrieachse vollständig enthält, eine Randlinie besitzt, die in Strömungsrichtung des durch die Durchflußkammer 4 hindurchströmenden Massestromes gesehen im mathematischen Sinne konvex verläuft. Analog, und wie in Fig. 3d und 3f gezeigt, kann diese Randlinie im mathematischen Sinne konkav verlaufen.

Bei der Ausgestaltung des Endes des schwer umströmbaren Körpers nach Fig. 3f beachte man auch, daß hier auf einem Teil seiner Oberfläche eine Vielzahl der Erhebungen 88 angeordnet sind, entweder in der Form von kleinen Kegelspitzen oder in der Form von konzentrisch angeordneten, ringartig verlaufende Erhebungen mit einer scharfen oberen Kante.

Unabhängig von allen bisher diskutierten Ausgestaltungen und Modifikationen in Bezug auf den schwer umströmbaren Körper 8 sollte beachtet werden, daß ein schwer umströmbarer Teilbereich 80 bzw. schwer umströmbarer Teilkörper 10 weder rotationssymmetrisch, noch symmetrisch in einem anderen Sinne, noch durchgehend sein muß. Ähnlich wie in EP-A-644271 kann so ein schwer umströmbarer Teilbereich 80 bzw. Teilkörper 10 in Strömungsrichtung gesehen hindurchgehende Aussparungen aufweisen. So zeigen die Figuren 4a und 4b Beispiele für schwer umströmbare Teilbereiche 80 bzw. Teilkörper 10, in Strömungsrichtung gesehen, deren Querschnitt, senkrecht zu der Mittelachse der Durchflußkammer 4 genommen, die Fläche eines Kreises besitzt, minus mehrerer Segmente bzw. Kreisabschnitte 11 und/oder minus mehrerer Sektoren bzw. Kreisausschnitte, genauer gesagt Kreisringe, 12.

Damit der schwer umströmbare Körper 8 durch die Einwirkung der Kavitationsfelder nicht selbst beschädigt wird, ist es vorteilhaft, wenn er mindestens teilweise aus einem elastischen nichtmetallischen Material besteht oder mindestens teilweise einen elastischen nichtmetallischen Überzug aufweist, beispielsweise aus einem geeigneten Kunststoff.

Der schwer umströmbare Körper 8 und die Halterung 6 können allgemein massiv ausgebildet sein. Sie können aber auch allgemein jeweils mit einem hindurchgehenden Hohlraum 83 bzw. 63 ausgestaltet und über entsprechende Öffnungen 82 bzw. 81 miteinander verbunden sein, so daß ein Teil des zu vermischenden Massestromes nicht über die Eingangsöffnung 2 des Gehäuses 1, sondern über eine entsprechende Einlaßöffnung 61 der Halterung 6 und eine entsprechende Auslaßendöffnung 82 des schwer umströmbaren Körpers 8 direkt in die Durchflußkammer eingeführt werden kann. Dies ist besonders vorteilhaft, wenn der so direkt in die Durchflußkammer einzuführende Teil des zu vermischenden Massestromes gasförmig ist und der andere Teil, der über die Eingangsöffnung 2 des Gehäuses 1 eingeführt wird, flüssig ist.

Zu diesem Zweck kann der schwer umströmbare Körper 8 natürlich mehr als eine Auslaßöffnung 82 aufweisen, die in Abhängigkeit von der erwünschten Mischwirkung und Kavitationswirkung des entsprechenden erfindungsgemäßen Superkavitationsmischers 100 auf entsprechende Weise über den gesamten schwer umströmbaren Körper 8 verteilt angeordnet werden.

So ist beispielsweise in Fig. 2c ein schwer umströmbarer Körper 8 gezeigt, der zwar von der äußeren Gesamtform her dem der ersten bzw. zweiten Ausführungsform gleicht, der aber zudem einen hindurchgehenden Hohlraum 83 mit mehreren Auslaßöffnungen besitzt. Eine dieser Auslaßöffnungen ist die schon in den Figuren 1a und 1b gezeigte zentrale Auslaßendöffnung 82.

Weiterhin besitzt der in Fig. 2c gezeigte schwer umströmbare Körper 8, der im Prinzip eine Weiterbildung des in Fig. 2b gezeigten schwer umströmbaren Körpers 8 ist, einen hindurchgehenden Hohlraum 83 mit Auslaßzwischen-Öffnungen 85, die sich jeweils in einem Oberflächenteilbereich des schwer umströmbaren Körpers 8 befinden, der der Innenwand der Durchflußkammer 4 mindestens teilweise zugewandt ist und der sich zwischen zwei benachbarten schwer umströmbaren Teilbereichen 80 bzw. schwer umströmbaren Teilkörpern 10 des schwer umströmbaren Körpers 8 befindet.

Weiter besitzt der in Fig. 2c gezeigte schwer umströmbare Körper 8 einen hindurchgehenden Hohlraum 83 mit Auslaßseitenöffnungen 86, die sich jeweils in einem Oberflächenteilbereich des schwer umströmbaren Körpers 8 befinden, der der Innenwand der Durchflußkammer 4 mindestens teilweise zugewandt ist und der sich im Bereich eines schwer umströmbaren Teilbereiches 80 bzw. schwer umströmbaren Teilkörpers 10 des schwer umströmbaren Körpers 8 befindet.

Es versteht sich, daß weder die Auslaßzwischenöffnungen 85 noch die Auslaßseitenöffnungen 86 so symmetrisch, wie in Fig. 2c gezeigt, angeordnet werden müssen. Ebenso kann der durch den schwer umströmbaren Körper 8 hindurchgehende Hohlraum 83 nur eine Auslaßendöffnung 82 oder nur eine oder mehrerer Auslaßzwischenöffnungen 85 oder nur eine oder mehrerer Auslaßseitenöffnungen 86 aufweisen. Oder der hindurchgehende Hohlraum 83 weist nur eine oder mehrere Auslaßzwischenöffnungen 85 oder nur eine oder mehrere Auslaßseitenöffnungen 86 auf. Auch kann in jedem Fall, wo eine Auslaßendöffnung 82 vorhanden ist, diese auch durch entsprechend angeordnete mehrere Auslaßendöffnungen 82, die sich am Ende des schwer umströmbaren Körpers 8 befinden und der Ausgangsöffnung 3 des Gehäuses 1 zugewandt sind, ersetzt werden.

Unabhängig von allen bisher beschriebenen Ausführungsformen und Modifikationen davon kann der erfindungsgemäße Superkavitationsmischer des weiteren eine Ultraschallvorrichtung und/oder Laservorrichtung umfassen, um die Mischwirkung und/oder Kavitationsbildung der gesamten Vorrichtung zu optimieren.

Zu diesem Zweck kann der schwer umströmbare Körper 8 als ganzes oder teilweise direkt mit Ultraschall beaufschlagt werden. Dies versetzt den schwer umströmbaren Körper 8 als ganzes und/oder in entsprechenden Teilbereichen in Schwingungen. Unabhängig davon kann man auch den hindurchströmenden Massestrom an einer geeigneten Stelle in der Durchflußkammer 4 - oder auch an mehreren Stellen oder auch in der gesamten Durchflußkammer 4 - mit Ultraschall beaufschlagen, um beispielsweise Verwirbelungen, Druckwellen, Ultraschallkavitation oder verwandte Effekte zu erzeugen, die die hydrodynamische Kavitationsbildung unterstützen oder ergänzen und/oder weitere positive Einwirkung auf die Mischwirkung der gesamten Vorrichtung besitzen. Des weiteren kann eine Ultraschallvorrichtung den schwer umströmbaren Körper oder Teile davon auch direkt in Ultraschallschwingungen versetzen, ebenso wie einen geeigneten Teil der Durchflußkammer 4 bzw. die gesamte Durchflußkammer 4, um die gerade beschriebenen Effekte und positive Einwirkungen oder ähnliche zu erzielen.

Analog kann eine Laservorrichtung den Massestrom bzw. einen Teil davon in der Durchflußkammer 4 mit Laserlicht beaufschlagen, um so beispielsweise ebenfalls Kavitation zu erzeugen oder zu unterstützen, beispielsweise auch durch lokale Erwärmung, die unter anderem auch auf die Strömungsrichtung und Wirbelbildung Einfluß haben kann.

Bei allen bisher diskutierten Ausführungsformen und Modifikationen davon kann des weiteren, um die Mischwirkung der gesamten Vorrichtung zu unterstützen, am Anfang und/oder Ende der Durchflußkammer 4, das heißt, an dem Ende, das der Eingangsöffnung 2 des Gehäuses 1 am nächsten liegt, und/oder an dem Ende, das der Ausgangsöffnung 3 des Gehäuses 1 am nächsten liegt, jeweils eine Wendelvorrichtung 90 bereitgestellt sein, wie sie in Fig. 5 schematisch in einer perspektivischen Ansicht skizziert ist.

Eine Wendelvorrichtung 90 besteht im wesentlichen aus einer Vielzahl von wendelartig ausgebildeten Elementen 92 und aus einer Außenwandung 94, die so ausgebildet ist, daß die Wendelvorrichtung 90 am entsprechenden Ende der Durchlaßkammer 4 angeordnet und befestigt werden kann, beispielsweise mittels eines Dichtungsgummis 96. Die Außenwandung 94 umschließt einen hindurchgehenden Hohlraum, in dem die Vielzahl von wendelartigen Elementen 92 angeordnet sind. Die wendelartigen Elemente 92 haben dabei eine längliche, im wesentlichen flache bzw. zweidimensionale Form und verlaufen im wesentlichen in Richtung der Strömungsrichtung des durch die Durchflußkammer 4 hindurchstömenden Massestromes, sind dabei aber entlang dieser Richtung so schraubenförmig bzw. wendelartig oder spiralig verdrillt oder verbogen, wobei sie beispielsweise mit einem Teil ihrer Längskante an der Innenwand der Außenwandung 94 befestigt sind, daß der hindurchströmende Massestrom in mehrere Teilströme aufgeteilt wird, die zudem durch die wendelartige Ausbildung der Elemente 92 jeweils in Rotation versetzt werden. Dieses Prinzip der Vermischung von Strömen mittels wendelartiger Vorrichtungen ist im Fachgebiet allgemein bekannt.

Mehrere erfindungsgemäße Superkavitationsmischer 100, jeweils gemäß einer der bisher beschriebenen Ausführungsformen und Modifikationen davon, können miteinander kombiniert bzw. gekoppelt werden, derart, daß das von jedem einzelnen erfindungsgemäßen Superkavitationsmischer 100 erzeugte Superkavitationsfeld mit dem von allen anderen Superkavitationsmischern 100 erzeugten Superkavitationsfeldern überlagert wird. In solch einer Einrichtung 200, wie sie schematisch in Fig. 6 in einer Querschnittsansicht anhand von zwei gekoppelten Superkavitationsmischern 100 veranschaulicht wird, kann durch die Überlagerung der mehreren Superkavitationsfelder deren Kavitationswirkung und Mischwirkung insgesamt nochmals potenziert werden.

Außerdem hat solch eine Einrichtung 200 den Vorteil, daß ein Gesamtmassestrom nicht durch eine einzelne Vorrichtung hindurch mittels einer entsprechend dimensionierten Pumpe gepreßt werden muß, sondern daß dieser zu vermischende Gesamtstrom auf die einzelnen, zu der Einrichtung 200 gehörenden Superkavitationsmischer 100 aufgeteilt werden kann, so daß jeweils pro Superkavitationsmischer 100 nur eine wesentlich kleiner dimensionierte Pumpe erforderlich ist. Dies erhöht die Effektivität bzw. Energieausnutzung der Einrichtung.

In der in Fig. 6 gezeigten Einrichtung 200 sind die einzelnen Superkavitationsmischer 100 so miteinander verbunden und gekoppelt, daß ihre einzelnen Durchflußkammern 4 nahtlos in eine nachfolgende gemeinsame Durchflußkammer 40 übergehen. Mit anderen Worten, die Ausgangsöffnungen 3 der Gehäuse 1 der Superkavitationsmischer 100 sind zu einer einzigen gemeinsamen Öffnung 30 verbunden bzw. überlagert, die die Eingangsöffnung der gemeinsamen nachfolgenden Durchflußkammer 40 darstellt. Im Bereich der Eingangsöffnung 30, das heißt, im Eingangsbereich der gemeinsamen Durchflußkammer 40, überlagern sich dann die von jedem Superkavitationsmischer 100 erzeugten Superkavitationsfelder. Nach der Beaufschlagung mit den überlagerten Superkavitationsfeldern wird der gesamte durch die Einrichtung 200 hindurchströmende Massestrom durch die Ausgangsöffnung 50 der Durchflußkammer 40 entnommen.

Man beachte auch, daß in der Einrichtung 200 die einzelnen Superkavitationsfelder vorteilhafterweise symmetrisch einander überlagert werden, das heißt, einander äquivalente räumliche Bereiche der jeweiligen Superkavitationsfelder werden miteinander überlagert. Sind dies die Bereiche der stärksten bzw. optimalen Kavitationswirkung eines jeden Superkavitationsfeldes, so potenziert sich in der Überlagerung deren Wirkung optimal. Allerdings kann diese symmetrische Art der Überlagerung auch aufgegeben werden, wenn dadurch eine bessere Mischwirkung oder andere erwünschte Effekte erreicht werden können bzw. sollen.

Eine zur obigen Einrichtung 200 analoge Einrichtung, in der mehrere Superkavitationsfelder überlagert werden, ist auch mit den in DE-A-4433744 offenbarten Superkavitationsmischern möglich.

Bei allen bisher beschriebenen Ausführungsformen und Modifikationen davon sollte beachtet werden, daß der durch einen erfindungsgemäßen Superkavitationsmischer 100 hindurchgeleitete Massestrom nach seiner Entnahme aus der Ausgangsöffnung 3 des Gehäuses 1 (bzw. der Ausgangsöffnung 50 der Durchflußkammer 40) teilweise oder ganz rückgeführt werden kann - über die Eingangsöffnung 2 des Gehäuses 1 und/oder die entsprechende Einlaßöffnung 61 der Halterung 6 -, um so nochmals teilweise oder als ganzes behandelt zu werden. Dies gilt selbstverständlich analog auch für die Einrichtung 200, in der mehrere Superkavitationsmischer gekoppelt sind.

Abschließend sei nochmals betont, daß alle Ausgestaltungen des schwer umströmbaren Körpers 8, in denen dieser aus mehreren Einzelteilen besteht, auch auf entsprechende Weise so realisiert werden können, daß der schwer umströmbare Körper aus einem Stück besteht. Dabei geht nur eine gegebenenfalls vorhandene unabhängige relative Beweglichkeit entsprechender Einzelteile verloren.

Zusammengefaßt stellt eine erfindungsgemäße Vorrichtung 100 zum Vermischen der Komponenten eines hindurchströmenden Massestromes eine besonders homogene und extrem bzw. beliebig lange stabile Mischung bereit, auch wenn nach dem Stand der Technik nicht oder nur schwerst mischbare Komponenten gemischt werden, und auch ohne die Verwendung von Zusatzstoffen (Additiven, Emulgatoren u.ä) zur Unterstützung der Mischwirkung. Die Vorrichtung 100 weist einen in einer Durchflußkammer 4 angeordneten schwer umströmbaren Körper 8 auf, der mindestens teilweise in einem sich in Strömungsrichtung aufweitenden Teil der Durchflußkammer 4 angeordnet ist, so daß die Kavitationswirkung und Mischwirkung des von dem schwer umströmbaren Körper 8 erzeugten Superkavitationsfeldes wesentlich verstärkt und optimiert wird.

## Patentansprüche

1. Vorrichtung (100) zum Vermischen der Komponenten eines hindurchströmenden Massestromes, wobei die Komponenten insbesondere fest, flüssig oder gasförmig sein können, mittels einem hydrodynamischen Superkavitationsfeld, um eine Mischung, insbesondere eine Emulsion oder Suspension, zu erzeugen, mit
einem Gehäuse (1), das eine Eingangsöffnung (2) für die Zufuhr mindestens eines Teils des zu vermischenden Massestromes und eine Ausgangsöffnung (3) für die Entnahme des Massestromes aufweist;
wobei das Gehäuse (1) eine Durchflußkammer (4) mit einem darin mittels einer Halterung (6) angeordneten schwer umströmbaren Körper (8) aufweist, und
der schwer umströmbare Körper (8) mindestens zwei schwer umströmbare Teilbereiche (80; 10) besitzt, die für jeweils eine lokale Strömungseinengung sorgen, **dadurch gekennzeichnet,**
**dass** die Durchflußkammer (4) an ihrem Anfang einen sich in Strömungsrichtung verengenden Durchflußkammerabschnitt (42) aufweist, und
**dass** der Innendurchmesser der Durchflußkammer (4) im Anschluß an den sich verengenden Durchflußkammerabschnitt (42) in zumindest dem Bereich, der den schwer umströmbaren Körper (8) umgibt, in Strömungsrichtung des durch die Durchflußkammer (4) hindurchströmenden Massestromes größer wird.

2. Vorrichtung (100) nach Anspruch 1, **dadurch gekennzeichnet, daß** der schwer umströmbare Körper (8) entlang der Richtung der Mittelachse der Durchflußkammer (4) verschoben werden kann.

3. Vorrichtung (100) nach Anspruch 1 oder 2, **dadurch gekennzeichnet, daß** die schwer umströmbaren Teilbereiche (80; 10) des schwer umströmbaren Körpers (8) mittels mehrerer schwer umströmbarer Teilkörper (10) realisiert werden.

4. Vorrichtung (100) nach Anspruch 3, **dadurch gekennzeichnet, daß** mindestens einer der Teilkörper (10) unabhängig von allen anderen (10) entlang der Richtung der Mittelachse der Durchflußkammer (4) verschoben werden kann.

5. vorrichtung (100) nach einem der Ansprüche 1 bis 4, **dadurch gekennzeichnet, daß** mindestens einer der schwer umströmbaren Teilbereiche (80; 10) so ausgebildet ist, daß sein Querschnitt, der senkrecht zu der Mittelachse der Durchflußkammer (4) genommen wird, an dem Ende des Teilkörpers, das der Eingangsöffnung (2) am nächsten liegt, kleiner ist als an dem Ende, das der Ausgangsöffnung (3) am nächsten liegt.

6. Vorrichtung (100) nach Anspruch 5, **dadurch gekennzeichnet, daß** mindestens einer der schwer umströmbaren Teilbereiche (80; 10) als Kegelstumpf oder als Halbkugel ausgebildet ist.

7. Vorrichtung (100) nach Anspruch 5, **dadurch gekennzeichnet, daß** mindestens einer der schwer umströmbaren Teilbereiche (80; 10) als hohler Kegelstumpf oder als hohle Halbkugel ausgebildet ist.

8. Vorrichtung (100) nach Anspruch 5, **dadurch gekennzeichnet, daß** mindestens einer der schwer umströmbaren Teilbereiche (80; 10) so ausgestaltet ist, daß er mindestens in einem Oberflächenteilbereich eine Vielzahl von kleinen Erhebungen (88) aufweist.

9. Vorrichtung (100) nach Anspruch 8, **dadurch gekennzeichnet, daß** mindestens einer der schwer umströmbaren Teilbereiche (80; 10) als Kegelstumpf mit einer Vielzahl von kleinen Erhebungen (88) ausgebildet ist, wobei die kleinen Erhebungen jeweils die Form einer Kegelspitze besitzen und wobei der Oberflächenteilbereich und die Anordnung der kleinen Kegelspitzen **dadurch gekennzeichnet ist, daß** die Symmetrieachsen der Kegelspitzen alle parallel zueinander und zu der Strömungsrichtung des durch die Durchflußkammer (4) hindurchströmenden Massestromes sind und daß jede Kegelspitze dem durch die Durchflußkammer (4) hindurchströmenden Massestrom zugewandt ist.

10. Vorrichtung (100) nach einem der Ansprüche 3 bis 9, **dadurch gekennzeichnet, daß** der schwer umströmbare Teilbereich (80; 10), der von allen Teilbereichen (80; 10) der Ausgangsöffnung (3) am nächsten liegt, so ausgestaltet ist, daß sein Querschnitt, der senkrecht zu der Mittelachse der Durchflußkammer (4) genommen wird, in Strömungsrichtung des durch die Durchflußkammer (4) hindurchströmenden Massestromes gesehen erst größer und dann kleiner und dann wieder größer wird.

11. Vorrichtung (100) nach Anspruch 10, **dadurch gekennzeichnet, daß** der schwer umströmbare Teilbereich (80; 10), der von allen Teilbereichen (80; 10) der Ausgangsöffnung (3) am nächsten liegt, einen hohlen Endbereich (84) aufweist, der der Ausgangsöffnung (3) zugewandt ist, wobei der Querschnitt dieses Hohlraums (84), der senkrecht zu der Mittelachse der Durchflußkammer (4) genommen wird, in Strömungsrichtung des durch die Durchflußkammer (4) hindurchströmenden Massestromes größer wird.

12. Vorrichtung (100) nach Anspruch 11, **dadurch gekennzeichnet, daß** der hohle Endbereich (84) rotationssymmetrisch ist und seine Symmetrieachse parallel zur Mittelachse der Durchflußkammer (4) liegt.

13. Vorrichtung (100) nach Anspruch 12, **dadurch gekennzeichnet, daß** jede Querschnittsfläche des hohlen Endbereichs (84), die dessen Symmetrieachse vollständig enthält, eine Randlinie besitzt, die in Strömungsrichtung des durch die Durchflußkammer (4) hindurchströmenden Massestromes gesehen konvex verläuft.

14. Vorrichtung (100) nach Anspruch 12, **dadurch gekennzeichnet, daß** jede Querschnittsfläche des hohlen Endbereichs (84), die dessen Symmetrieachse vollständig enthält, eine Randlinie besitzt, die in Strömungsrichtung des durch die Durchflußkammer (4) hindurchströmenden Massestromes gesehen konkav verläuft.

15. Vorrichtung (100) nach einem der vorhergehenden Ansprüche, **dadurch gekennzeichnet, daß**
die Durchflußkammer (4) wenigstens teilweise rotationssymmetrisch ist, wobei ihre Mittelachse die Symmetrieachse ist, und
der schwer umströmbare Körper (8) so angeordnet ist, daß seine Mittelachse mit der Mittelachse der Durchflußkammer (4) zusammenfällt.

16. Vorrichtung (100) nach Anspruch 15, **dadurch gekennzeichnet, daß** die Durchflußkammer (4) in ihrem rotationssymmetrischen Teil mindestens eine Ausbuchtung (20) in ihrer Wandung entlang ihre Umfanges aufweist.

17. Vorrichtung (100) nach Anspruch 16, **dadurch gekennzeichnet, daß** der schwer umströmbare Körper (8) so angeordnet ist, daß mindestens eine Ausbuchtung (20) mindestens teilweise im Bereich des schwer umströmbaren Körper (8) liegt.

18. Vorrichtung (100) nach Anspruch 16, **dadurch gekennzeichnet, daß** der schwer umströmbare Körper (8) so angeordnet ist, daß mindestens eine Ausbuchtung (20) in Strömungsrichtung des durch die Durchflußkammer (4) hindurchströmenden Massestromes direkt hinter dem schwer umströmbaren Körper (8) liegt.

19. Vorrichtung (100) nach einem der vorhergehenden Ansprüche, **dadurch gekennzeichnet, daß** der schwer umströmbare Körper (8) mindestens teilweise aus einem elastischen, nichtmetallischen Material besteht.

20. Vorrichtung (100) nach einem der Ansprüche 1 bis 18, **dadurch gekennzeichnet, daß** der schwer umströmbare Körper (8) mindestens teilweise einen elastischen, nichtmetallischen Überzug aufweist.

21. Vorrichtung (100) nach einem der vorhergehenden Ansprüche, **dadurch gekennzeichnet, daß**
der schwer umströmbare Körper (8) einen hindurchgehenden Hohlraum (83) mit einer Einlaßöffnung (81) aufweist, die sich an dem Ende des schwer umströmbaren Körpers (8) befindet, das der Eingangsöffnung (2) des Gehäuses (1) am nächsten liegt, wobei der durch den schwer umströmbaren Körper (8) hindurchgehende Hohlraum (83) mindestens eine Auslaßöffnung (82, 85, 86) aufweist,
die Halterung (6) einen hindurchgehenden Hohlraum (63) mit einer Einlaßöffnung (61) und einer Auslaßöffnung (62) aufweist, wobei letztere mit der Einlaßöffnung (81) des schwer umströmbaren Körpers (8) verbunden ist; und
die Halterung (6) und der schwer umströmbare Körper (8) so miteinander verbunden und in dem Gehäuse (1) angeordnet sind, daß mittels einer Öffnung (5) in dem Gehäuse (1) und über die Einlaßöffnung (61) der Halterung (6) ein Teil des zu vermischenden Massestromes über die mindestens eine Auslaßöffnung (82, 85, 86) des schwer umströmbaren Körpers (8) in die Durchflußkammer (4) eingeführt werden kann.

22. Vorrichtung (100) nach Anspruch 21, **dadurch gekennzeichnet, daß** die Halterung (6) eine hohle Stange umfaßt, die durch die Öffnung (5) in dem Gehäuse (1) hindurch entlang der Mittelachse der Durchflußkammer (4) in diese hineinragt.

23. Vorrichtung (100) nach Anspruch 21 oder 22, **dadurch gekennzeichnet, daß** der durch den schwer umströmbaren Körper (8) hindurchgehende Hohlraum so ausgestaltet ist, das er eine Auslaßöffnung (82) aufweist, die sich an dem Ende des schwer umströmbaren Körpers (8) befindet, das der Ausgangsöffnung (3) des Gehäuses (1) am nächsten liegt.

24. Vorrichtung (100) nach einem der Ansprüche 21, 22 oder 23, **dadurch gekennzeichnet, daß** der durch den schwer umströmbaren Körper (8) hindurchgehende Hohlraum so ausgestaltet ist, das er mindestens eine Auslaßöffnung (85) aufweist,
die sich in einem Oberflächenteilbereich des schwer umströmbaren Körpers (8) befindet, der der Innenwand der Durchflußkammer (4) mindestens teilweise zugewandt ist, und
die sich zwischen zwei benachbarten schwer umströmbaren Teilbereichen (80; 10) befindet.

25. Vorrichtung (100) nach einem der Ansprüche 21, 22, 23 oder 24, **dadurch gekennzeichnet, daß** der durch den schwer umströmbaren Körper (8) hindurchgehende Hohlraum so ausgestaltet ist, das er mindestens eine Auslaßöffnung (86) aufweist,
die sich in einem Oberflächenteilbereich des schwer umströmbaren Körpers (8) befindet, der der Innenwand der Durchflußkammer (4) mindestens teilweise zugewandt ist, und
die sich im Bereich eines schwer umströmbaren Teilbereiches (80; 10) befindet.

26. vorrichtung (100) nach einem der vorhergehenden Ansprüche, **dadurch gekennzeichnet, daß** des weiteren eine Einrichtung bereitgestellt ist, um den schwer umströmbaren Körper (8) und/oder den Massestrom an mindestes einem Ort in der Durchflußkammer (4) mit Ultraschall zu beaufschlagen.

27. Vorrichtung (100) nach einem der vorhergehenden Ansprüche, **dadurch gekennzeichnet, daß** des weiteren eine Einrichtung bereitgestellt ist, um den schwer umströmbaren Körper (8) und/oder einen Teil der Durchflußkammer (4) in Ultraschallschwingungen zu versetzen.

28. Vorrichtung (100) nach einem der vorhergehenden Ansprüche, **dadurch gekennzeichnet, daß** des weiteren eine Einrichtung bereitgestellt ist, um den Massestrom in der Durchflußkammer (4) mit Laserlicht zu beaufschlagen.

29. Einrichtung (200) zum Vermischen der Komponenten eines hindurchströmenden Massestromes, wobei die Komponenten insbesondere fest, flüssig oder gasförmig sein können, mittels einer Überlagerung von mindestens zwei hydrodynamischen Superkavitationsfeldern, um eine Mischung, insbesondere eine Emulsion oder Suspension, zu erzeugen,
**dadurch gekennzeichnet, daß**
die Einrichtung (200) mindestens zwei Vorrichtungen (100) nach jeweils einem der Ansprüche 1 bis 28 und eine nachfolgende gemeinsame Durchflußkammer (40) aufweist, wobei
die Vorrichtungen (100) so angeordnet und ausgestaltet sind, daß ihre Ausgangsöffnungen (3) als Gesamtheit an die Eingangsöffnung (30) der nachfolgenden gemeinsamen Durchflußkammer (40) anschließen, derart, daß die von den schwer umströmbaren Körpern (8) erzeugten Superkavitationsfelder im Eingangsbereich der gemeinsamen Durchflußkammer (40) räumlich überlappen.

## Claims

1. Device (100) for mixing the components of a mass flow flowing through it, in which the components may in particular be in solid, liquid or gas form, by means of a hydrodynamic supercavitation field, in order to generate a mixture, in particular an emulsion or suspension, having
a housing (1), which has an entry opening (2) for supplying at least part of the mass flow which is to be mixed and an exit opening (3), for removing the mass flow;
the housing (1) having a through-flow chamber (4) with a body (8), which it is difficult for medium to flow around, arranged therein by means of a holder (6), and
the body (8) which it is difficult for medium to flow around having at least two subregions (80; 10) which it is difficult for medium to flow around and which are each responsible for local constriction of the flow, **characterized**
**in that** the through-flow chamber (4), at its start, has a through-flow chamber section (42) which narrows in the direction of flow, and
**in that** the internal diameter of the through-flow chamber (4), following the narrowing through-flow chamber section (42), at least in the region which surrounds the body (8) which it is difficult for medium to flow around, increases in the direction of flow of the mass flow flowing through the through-flow chamber (4).

2. The device (100) as claimed in claim 1, **characterized in that** the body (8) which it is difficult for medium to flow around can be displaced along the direction of the center axis of the through-flow chamber (4).

3. The device (100) as claimed in claim 1 or 2, **characterized in that** the subregions (80; 10), which it is difficult for medium to flow around, of the body (8) which it is difficult for medium to flow around are produced by means of a plurality of part-bodies (10) which it is difficult for medium to flow around.

4. The device (100) as claimed in claim 3, **characterized in that** at least one of the part-bodies (10) can be displaced, independently of all the others (10), along the direction of the center axis of the through-flow chamber (4).

5. The device (100) as claimed in one of claims 1 to 4, **characterized in that** at least one of the subregions (80; 10) which it is difficult for medium to flow around is designed in such a way that its cross section, taken perpendicular to the center axis of the through-flow chamber (4) is smaller at the end of the part-body which lies closest to the entry opening (2) than at the end which lies closest to the exit opening (3).

6. The device (100) as claimed in claim 5, **characterized in that** at least one of the subregions (80; 10) which it is difficult for medium to flow around, is designed as a truncated cone or as a hemisphere.

7. The device (100) as claimed in claim 5, **characterized in that** at least one of the subregions (80; 10) which it is difficult for medium to flow around, is designed as a hollow truncated cone or as a hollow hemisphere.

8. The device (100) as claimed in claim 5, **characterized in that** at least one of the subregions (80; 10) which it is difficult for medium to flow around, is designed in such a way that it has a multiplicity of small elevations (88) at least in a surface subregion.

9. The device (100) as claimed in claim 8, **characterized in that** at least one of the subregions (80; 10) which it is difficult for medium to flow around is designed as a truncated cone with a multiplicity of small elevations (88), the small elevations each being in the form of a cone point, and the surface subregion and the arrangement of the small cone points being **characterized in that** the axes of symmetry of the cone points are all parallel to one another and to the direction of flow of the mass flow flowing through the through-flow chamber (4), and **in that** each cone point faces the mass flow flowing through the through-flow chamber (4).

10. The device (100) as claimed in one of claims 3 to 9, **characterized in that** the subregion (80; 10) which it is difficult for medium to flow around lying closest of all the subregions (80; 10) to the exit opening (3) is designed in such a way that its cross section, taken perpendicular to the center axis of the through-flow chamber (4), as seen in the direction of flow of the mass flow flowing through the through-flow chamber (4), initially increases in size and then becomes smaller and then larger again.

11. The device (100) as claimed in claim 10, **characterized in that** the subregion (80; 10) which it is difficult for medium to flow around lying closest of all the subregions (80; 10) to the exit opening (3) has a hollow end region (84) which faces the exit opening (3), the cross section of this hollow space (84), taken perpendicular to the center axis of the through-flow chamber (4), increasing in the direction of flow of the mass flow flowing through the through-flow chamber (4).

12. The device (100) as claimed in claim 11, **characterized in that** the hollow end region (84) is rotationally symmetrical, and its axis of symmetry lies parallel to the center axis of the through-flow chamber (4).

13. The device (100) as claimed in claim 12, **characterized in that** each cross-sectional area of the hollow end region (84) which completely includes the axis of symmetry of this region has an edge line which runs convexly, as seen in the direction of flow of the mass flow flowing through the through-flow chamber (4).

14. The device (100) as claimed in claim 12, **characterized in that** each cross-sectional area of the hollow end region (84) which completely includes the axis of symmetry of this region has an edge line which runs concavely, as seen in the direction of flow of the mass flow flowing through the through-flow chamber (4).

15. The device (100) as claimed in one of the preceding claims, **characterized in that** the through-flow chamber (4) is at least partially rotationally symmetrical, its center axis being the axis of symmetry, and
the body (8) which it is difficult for medium to flow around is arranged in such a way that its center axis coincides with the center axis of the through-flow chamber (4).

16. The device (100) as claimed in claim 15, **characterized in that** the through-flow chamber (4), in its rotationally symmetrical part, has at least one bulge (20) in its wall along its circumference.

17. The device (100) as claimed in claim 16, **characterized in that** the body (8) which it is difficult for medium to flow around is arranged in such a way that at least one bulge (20) lies at least partially in the region of the body (8) which it is difficult for medium to flow around.

18. The device (100) as claimed in claim 16, **characterized in that** the body (8) which it is difficult for medium to flow around is arranged in such a way that at least one bulge (20), as seen in the direction of flow of the mass flow flowing through the through-flow chamber (4), lies immediately behind the body (8) which it is difficult for medium to flow around.

19. The device (100) as claimed in one of the preceding claims, **characterized in that** the body (8) which it is difficult for medium to flow around at least partially comprises an elastic, nonmetallic material.

20. The device (100) as claimed in one of claims 1 to 18, **characterized in that** the body (8) which it is difficult for medium to flow around at least in part has an elastic, nonmetallic covering.

21. The device (100) as claimed in one of the preceding claims, **characterized in that**
the body (8) which it is difficult for medium to flow around has a hollow space (83) which passes all the way through it and has an inlet opening (81), which is located at that end of the body (8) which it is difficult for medium to flow around which lies closest to the entry opening (2) of the housing (1), the hollow space (83) which passes all the way through the body (8) which it is difficult for medium to flow around having at least one outlet opening (82, 85, 86),
the holder (6) having a hollow space (63) which passes all the way through it and has an inlet opening (61) and an outlet opening (62), the latter being connected to the inlet opening (81) of the body (8) which it is difficult for medium to flow around; and
the holder (6) and the body (8) which it is difficult for medium to flow around being connected to one another and arranged in the housing (1) in such a way that, by means of an opening (5) in the housing (1) and via the inlet opening (61) of the holder (6), part of the mass flow which is to be mixed can be introduced into the through-flow chamber (4) via the at least one outlet opening (82, 85, 86) of the body (8) which it is difficult for medium to flow around.

22. The device (100) as claimed in claim 21, **characterized in that** the holder (6) comprises a hollow bar which projects through the opening (5) in the housing (1), along the center axis of the through-flow chamber (4) and into the latter.

23. The device (100) as claimed in claim 21 or 22, **characterized in that** the hollow space which passes all the way through the body (8) which it is difficult for medium to flow around is designed in such a way that it has an outlet opening (82) which is located at that end of the body (8) which it is difficult for medium to flow around which lies closest to the exit opening (3) of the housing (1).

24. The device (100) as claimed in one of claims 21, 22 or 23, **characterized in that** the hollow space which passes all the way through the body (8) which it is difficult for medium to flow around is designed in such a way that it has at least one outlet opening (85) ,
which is located in a surface subregion of the body (8) which it is difficult for medium to flow around which at least partially faces the inner wall of the through-flow chamber (4), and
which is located between two adjacent subregions (80; 10) which it is difficult for medium to flow around.

25. The device (100) as claimed in one of claims 21, 22, 23 or 24, **characterized in that** the hollow space which passes all the way through the body (8) which it is difficult for medium to flow around is designed in such a way that it has at least one outlet opening (86),
which is located in a surface subregion of the body (8) which it is difficult for medium to flow around which at least partially faces the inner wall of the through-flow chamber (4), and
which is located in the region of a subregion (80; 10) which it is difficult for medium to flow around.

26. The device (100) as claimed in one of the preceding claims, **characterized in that** furthermore there is a means for applying ultrasound to the body (8) which it is difficult for medium to flow around and/or to the mass flow at at least one location in the through-flow chamber (4).

27. The device (100) as claimed in one of the preceding claims, **characterized in that** furthermore there is a means for setting the body (8) which it is difficult for medium to flow around and/or part of the through-flow chamber (4) in ultrasonic vibration.

28. The device (100) as claimed in one of the preceding claims, **characterized in that** furthermore there is a means for applying laser light to the mass flow in the through-flow chamber (4).

29. Means (200) for mixing the components of a mass flow flowing through it, in which the components may in particular be in solid, liquid or gas form, by superimposing at least two hydrodynamic supercavitation fields, in order to generate a mixture, in particular an emulsion or suspension,
**characterized in that**
the means (200) has at least two devices (100) as claimed in one of claims 1 to 28, and a subsequent common through-flow chamber (40),
the devices (100) being arranged and designed in such a way that their exit openings (3) all connect to the entry opening (30) of the subsequent common through-flow chamber (40), in such a manner that the supercavitation fields generated by the bodies (8) which it is difficult for medium to flow around spatially overlap in the entry region of the common through-flow chamber (40).

## Revendications

1. Dispositif (100) pour mélanger des composants d'un courant de masse traversant, les composants pouvant être en particulier solides, liquides ou gazeux, au moyen d'un champ de supercavitation hydrodynamique, pour produire un mélange, en particulier une émulsion ou une suspension, avec
un logement (1) qui présente une ouverture d'entrée (2) pour l'amenée d'au moins une partie du courant de masse à mélanger et une ouverture de sortie (3) pour le prélèvement du courant de masse ;
le logement (1) présentant une chambre de passage (4) avec un corps (8) difficilement contournable, disposés au moyen d'un support (6), et
le corps difficilement contournable (8) comportant au moins deux zones partielles difficilement contournables (80 ; 10) qui servent à produire respectivement un rétrécissement d'écoulement local, **caractérisé en ce que**
la chambre de passage (4) présente à son début une section de chambre de passage allant en se rétrécissant dans la direction de l'écoulement (42), et
**en ce que** le diamètre intérieur de la chambre de passage (4) en raccordement à la section de chambre de passage se rétrécissant (42), dans au moins la région qui entoure le corps difficilement contournable (8), est supérieur dans la direction d'écoulement du courant de masse traversant la chambre de passage (4).

2. Dispositif (100) selon la revendication 1, **caractérisé en ce que** le corps difficilement contournable (8) peut être déplacé le long de la direction de l'axe médian de la chambre de passage (4).

3. Dispositif (100) selon la revendication 1 ou 2, **caractérisé en ce que** les zones partielles difficilement contournables (80 ; 10) du corps difficilement contournable (8) sont réalisées au moyen de plusieurs corps partiels difficilement contournables (10).

4. Dispositif (100) selon la revendication 3, **caractérisé en ce qu'**au moins l'un des corps partiels (10), indépendamment de tous les autres (10), peut être décalé le long de la direction de l'axe médian de la chambre de passage (4).

5. Dispositif (100) selon l'une des revendications 1 à 4, **caractérisé en ce qu'**au moins l'une des zones partielles difficilement contournables (80 ; 10) est conçue de telle sorte que sa section transversale, qui est prise perpendiculairement à l'axe médian de la chambre de passage (4), sur l'extrémité du corps partiel, qui se situe au plus proche de l'ouverture d'entrée (2), est plus petite que sur l'extrémité qui se situe au plus proche de l'ouverture de sortie (3).

6. Dispositif (100) selon la revendication 5, **caractérisé en ce qu'**au moins l'une des zones partielles difficilement contournables (80 ; 10) est conçue en forme de cône tronqué ou de semi-sphère.

7. Dispositif (100) selon la revendication 5, **caractérisé en ce qu'**au moins l'une des zones partielles difficilement contournables (80 ; 10) est conçue en forme de cône tronqué creux ou de semi-sphère creuse.

8. Dispositif (100) selon la revendication 5, **caractérisé en ce qu'**au moins l'une des zones partielles difficilement contournables (80 ; 10) est conçue de telle sorte qu'elle présente au moins, dans une zone partielle de surface, une pluralité de petits reliefs (88).

9. Dispositif (100) selon la revendication 8, **caractérisé en ce qu'**au moins l'une des zones partielles difficilement contournables (80 ; 10) est conçue sous forme de cône tronqué avec une pluralité de petits reliefs (88), tandis que les petits reliefs ont respectivement la forme d'une pointe de cône, et tandis que la zone partielle de surface et l'agencement des petites pointes de cônes est **caractérisé en ce que** les axes de symétrie des pointes de cônes sont tous parallèles entre eux et par rapport à la direction d'écoulement du courant de masse traversant la chambre de passage (4), et **en ce que** chaque pointe de cône est dirigée vers le courant de masse traversant la chambre de passage (4).

10. Dispositif (100) selon l'une des revendications 3 à 9, **caractérisé en ce que** la zone partielle difficilement contournable (80 ; 10), qui de toutes les zones partielles (80 ; 10) se situe au plus près de l'ouverture de sortie (3), est conçue de telle sorte que sa section transversale qui est prise perpendiculairement à l'axe médian de la chambre de passage (4), vue dans la direction d'écoulement du courant de masse traversant la chambre de passage (4), est d'abord plus grande, puis plus petite et ensuite à nouveau plus grande.

11. Dispositif (100) selon la revendication 10, **caractérisé en ce que** la zone partielle difficilement contournable (80 ; 10) qui, de toutes les zones partielles (80 ; 10), se situe au plus proche de l'ouverture de sortie (3), présente une zone d'extrémité (84) creuse, qui est détournée de l'ouverture de sortie (3), tandis que la section transversale de cette zone creuse (84), qui est prise perpendiculairement à l'axe médian de la chambre de passage (4), est plus grande dans la direction d'écoulement du courant de masse traversant la chambre de passage (4).

12. Dispositif (100) selon la revendication 11, **caractérisé en ce** la zone d'extrémité creuse (84) est symétrique en rotation, et son axe de symétrie se situe parallèlement à l'axe médian de la chambre de passage (4).

13. Dispositif (100) selon la revendication 12, **caractérisé en ce** chaque surface de section transversale de la zone d'extrémité creuse (84), qui contient entièrement son axe de symétrie, comporte une ligne marginale qui s'étend de façon convexe vue dans la direction d'écoulement du courant de masse traversant la chambre de passage (4).

14. Dispositif (100) selon la revendication 12, **caractérisé en ce** chaque surface de section transversale de la zone d'extrémité creuse (84), qui contient entièrement son axe de symétrie, comporte une ligne marginale qui s'étend de façon concave vue dans la direction d'écoulement du courant de masse traversant la chambre de passage (4).

15. Dispositif (100) selon l'une des revendications précédentes, **caractérisé en ce que**
la chambre de passage (4) est symétrique en rotation au moins partiellement, tandis que son axe médian est l'axe de symétrie, et
le corps difficilement contournable (8) est agencé de telle sorte que son axe médian coïncide avec l'axe médian de la chambre de passage (4).

16. Dispositif (100) selon la revendication 15, **caractérisé en ce** la chambre de passage (4) présente dans sa partie symétrique en rotation au moins un évasement (20) dans sa paroi le long de sa périphérie.

17. Dispositif (100) selon la revendication 16, **caractérisé en ce** le corps difficilement contournable (8) est agencé de telle sorte qu'au moins un évasement (20) se situe au moins partiellement dans la région du corps difficilement contournable (8).

18. Dispositif (100) selon la revendication 16, **caractérisé en ce** le corps difficilement contournable (8) est agencé de telle sorte qu'au moins un évasement (20) dans la direction d'écoulement du courant de masse traversant la chambre de passage (4) se situe directement derrière le corps difficilement contournable (8).

19. Dispositif (100) selon l'une des revendications précédentes, **caractérisé en ce que** le corps difficilement contournable (8) consiste au moins partiellement en un matériau élastique non métallique.

20. Dispositif (100) selon l'une des revendications 1 à 18, **caractérisé en ce** le corps difficilement contournable (8) présente au moins partiellement un revêtement élastique non métallique.

21. Dispositif (100) selon l'une des revendications précédentes, **caractérisé en ce que**
le corps difficilement contournable (8) présente une chambre creuse traversante (83) avec une ouverture d'admission (81) qui se trouve sur l'extrémité du corps difficilement contournable (8), qui se situe au plus proche de l'ouverture d'entrée (2) du logement (1), tandis que la chambre creuse (83) traversant le corps difficilement contournable (8) présente au moins une ouverture de sortie (82, 85, 86),
le support (6) présente une chambre creuse traversante (63) avec une ouverture d'entrée (61) et une ouverture de sortie (62), cette dernière étant raccordée à l'ouverture d'entrée (81) du corps difficilement contournable (8) ; et
le support (6) et le corps difficilement contournable (8) sont raccordés entre eux et agencés dans le logement (1), de telle sorte qu'au moyen d'une ouverture (5) dans le logement (1) et par l'intermédiaire de l'ouverture d'entrée (61) du support (6), on peut introduire une partie du courant de masse à mélanger par le biais d'au moins une ouverture de sortie (82, 85, 86) du corps difficilement contournable (8) dans la chambre de passage (4).

22. Dispositif (100) selon la revendication 21, **caractérisé en ce** le support (6) englobe une tige creuse qui, par l'ouverture (5) dans le logement (1), fait saillie à travers celui-ci le long de l'axe médian de la chambre de passage (4).

23. Dispositif (100) selon la revendication 21 ou 22, **caractérisé en ce que** la chambre creuse traversant le corps difficilement contournable (8) est conçue de telle sorte qu'elle présente une ouverture de sortie (82) qui se trouve sur l'extrémité du corps difficilement contournable (8) qui se situe au plus proche de l'ouverture de sortie (3) du logement (1).

24. Dispositif (100) selon l'une des revendications 21, 22 ou 23, **caractérisé en ce que** la chambre creuse traversant le corps difficilement contournable (8) est conçue de telle sorte qu'elle présente au moins une ouverture de sortie (85),
qui se trouve dans une zone partielle de surface du corps difficilement contournable (8) qui est détourné de la paroi interne de la chambre de passage (4) au moins partiellement, et
qui se situe entre deux zones partielles limitrophes difficilement contournables (80 ; 10).

25. Dispositif (100) selon l'une des revendications 21, 22, 23 ou 24, **caractérisé en ce que** la chambre creuse traversant le corps difficilement contournable (8) est conçue de telle sorte qu'elle présente au moins une ouverture de sortie (86),
qui se trouve dans une zone partielle de superficie du corps difficilement contournable (8) qui est détourné partiellement de la paroi interne de la chambre de passage (4), et
qui se situe au niveau d'une zone partielle difficilement contournable (80 ; 10).

26. Dispositif (100) selon l'une des revendications précédentes, **caractérisé en ce que**, de plus, il est mis à disposition un dispositif pour solliciter le corps difficilement contournable (8) et/ou le courant de masse en au moins un endroit dans la chambre de passage (4) au moyen d'ultrasons.

27. Dispositif (100) selon l'une des revendications précédentes, **caractérisé en ce que**, de plus, il est mis à disposition un dispositif pour générer des vibrations d'ultrasons dans le corps difficilement contournable (8) et/ou une partie de la chambre de passage (4).

28. Dispositif (100) selon l'une des revendications précédentes, **caractérisé en ce que**, de plus, il est mis à disposition un dispositif pour solliciter le courant de masse dans la chambre de passage (4) au moyen de la lumière laser.

29. Dispositif (200) pour mélanger les composants d'un courant de masse traversant, tandis que les composants peuvent en particulier être solides, liquides ou gazeux, au moyen d'une superposition d'au moins deux champs de supercavitation hydrodynamique pour produire un mélange, en particulier une émulsion ou une suspension,
**caractérisé en ce que**
le dispositif (200) présente au moins deux dispositifs (100) selon respectivement l'une des revendications 1 à 28, et une chambre de passage commune suivante (40),
moyennant quoi
les dispositifs (100) sont disposés et conçus de telle sorte que leurs ouvertures de sortie (3) dans leur ensemble se raccordent à l'ouverture d'entrée (30) de la chambre de passage commune suivante (40), de telle sorte que les champs de supercavitation générés par les corps difficilement contournables (8) dans la zone d'entrée de la chambre de passage commune (40) se recouvrent spatialement.
